# EUROPÄISCHE PATENTANMELDUNG

(11) **EP 4 678 059 A1**
(43) Veröffentlichungstag der Anmeldung: **14.01.2026**
(21) Anmeldenummer: 24187246.4
(22) Anmeldetag: 08.07.2024
(51) Int. Cl.: A46B 9/04, A46B 5/00, A61C 15/00

(54) **INTERDENTALBÜRSTENHALTER**

(71) Anmelder: Curaden AG, 6010 Kriens (CH)
(72) Erfinder: ZAVALLONI, Marco, 5610 Wohlen (CH)
(74) Vertreter: Keller Schneider Patent- und Markenanwälte AG

(57) **Zusammenfassung**

Die vorliegende Erfindung betrifft einen Interdentalbürstenhalter mit zwei Armen (201, 202), die über ein Drehgelenk (401) miteinander verbunden sind. Die Arme sind um einen Ringkörper herum drehbar. Durch die Verwendung von Rastvertiefungen (1101, 1102, 1103, 1104) und einer Rastnase (901, 902) können die Arme in verschiedenen Positionen arretiert werden. Die Rastnase (901, 902) ist entlang der Führungsfläche (8) auf einer Führungslinie (10) verschiebbar. Die Führungsfläche (8) hat zwischen zwei benachbarten Rastvertiefungen (1101, 1102; 1102, 1103) einen Transportbereich (1201; 1202). Dieser hat angrenzend an die Rastvertiefungen (1101, 1102) je einen instabilen Widerstandsbereich, der die Rastnase (901) weg von der Rastvertiefung (1101, 1103) und in Richtung hin zu einer Mitte des Transportbereichs (1201, 1202) treibt,

## Beschreibung

### Technisches Gebiet

Die Erfindung bezieht sich auf einen Interdentalbürstenhalter mit einem Drehgelenk mit einem Rastmechanismus, der eine einfache Handhabung und einen sicheren Halt ermöglicht. Insbesondere bezieht sich die Erfindung auf den Bereich der täglichen Mundhygiene.

Weiter bezieht sich die Erfindung auf eine Kombination aus einem Interdentalbürstenhalter und einer Abdeckkappe.

### Stand der Technik

Aus der CH 714 292 A1 ist ein Interdentalbürstenhalter mit einem Drehgelenk und mit einer Abdeckkappe bekannt.

### Darstellung der Erfindung

Aufgabe der Erfindung gemäss Anspruch 1 ist es, einen Interdentalbürstenhalter gemäss Oberbegriff des Anspruchs 1 dahingehend zu verbessern, dass eine einfacher bedienbare und zuverlässige Arretierungsfunktion für die Arme des Interdentalbürstenhalters resultiert.

Eine Aufgabe der Erfindung gemäss Anspruch 14 besteht darin, einen Interdentalbürstenhalter gemäss Oberbegriff des Anspruchs 14 dahingehend zu verbessern, dass eine stabilere Halterung des Interdentalbürstenhalters in der Abdeckkappe resultiert.

Die Lösung der ersten Aufgabe ist durch die Merkmale des Anspruchs 1 definiert. Gemäss der Erfindung hat der Interdentalbürstenhalter zwei Arme, die über ein Drehgelenk miteinander verbunden sind. Das Drehgelenk hat zwei Halbschalen, die miteinander mechanisch verdrehbar um eine geometrische Drehachse des Drehgelenks, gekoppelt sind. Ein erster Arm der beiden Arme ist an der ersten Halbschale und ein zweiter Arm der beiden Arme ist an der zweiten Halbschale fixiert. In der ersten Halbschale ist eine Führungsfläche und in der zweiten Halbschale ist eine Rastnase derart angebracht, dass die Rastnase entlang der Führungsfläche auf einer Führungslinie verschiebbar ist und dabei in mindestens zwei voneinander distanzierten Rastpositionen, die durch Rastvertiefungen in der Führungsfläche gebildet sind, einrasten kann. Die Führungsfläche hat zwischen zwei benachbarten Rastvertiefungen einen Transportbereich. Der Transportbereich hat angrenzend an die Rastvertiefungen je einen instabilen Widerstandsbereich, der die Rastnase weg von der Rastvertiefung und in Richtung hin zu einer Mitte des Transportbereichs treibt.

Der Halter zeichnet sich durch ein Design aus, bei dem die Arme um eine geometrische Drehachse herum drehbar sind. Im Inneren des Drehgelenks ist der Rastmechanismus untergebracht. Durch die Verwendung einer besonders ausgestalteten Führungsfläche, entlang welcher eine Rastnase geführt ist, kann der Halter in verschiedenen Positionen mit einem "weichen Click" arretiert werden. Die Erfindung ermöglicht eine einfache Handhabung und präzise Positionierung der Interdentalbürste.

Die Ausgestaltung der Führungsfläche und ihr Zusammenwirken mit der Rastnase ermöglicht eine definierte Arretierung der Arme in den gewünschten Positionen, was die Benutzerfreundlichkeit erhöht und versehentliche Verstellungen während der Nutzung verhindert.

Die Erfindung weist den Vorteil auf, dass die Arme schnell und treffsicher in die gewünschte Rastposition gefahren werden können. Indem die Rastvertiefungen und damit die Rastpositionen voneinander durch den ausgedehnten Transportbereich erheblich beabstandet sind, ist das Einstellen der verschiedenen Positionen schneller und treffsicherer im Vergleich zu CH 714292 A1. In der bekannten Lösung führt die Vielzahl von unmittelbar aneinander anschliessenden Rastvertiefungen dazu, dass der Benutzer beim Verstellen relativ viel Kraft aufwenden muss und daher leicht über die gewünschte Position hinausschiesst.

Die Erfindung weist den Vorteil auf, dass beim Verdrehen der Arme relativ zueinander vor dem Einrasten der Rastnase in die gewünschte Rastposition eine Art Bremswirkung durch den Widerstandsbereich resultiert,. Damit erhält der Benutzer ein haptisches Feedback, dass der Arm nun kurz vor dem Einrasten steht.

Die Erfindung eignet sich besonders für Drehgelenke, die nur eine geringe Anzahl von Rastpositionen haben. Im Gegensatz zum Stand der Technik gemäss CH 714292 ist es nicht im Sinn der Erfindung, dutzende von eng beabstandeten Arretierungspositionen zu schaffen. Drehgelenk mit Toroid-artigem Hüllkörper:
Gemäss einer besonderen Ausführungsart der Erfindung zeichnet sich der Interdentalbürstenhalter dadurch aus, dass das Drehgelenk im Wesentlichen einen Toroid-artigen Gelenkkörper bildet. Die Arme sind an dem Toroid-artigen Gelenkkörper angeformt und stehen bezüglich der geometrischen Drehachse des Drehgelenks (bzw. des Toroids) nach aussen ab.

Vorzugsweise umschliesst das Drehgelenk einen zentralen Durchgang. Dies hat den Vorteil, dass einerseits die aneinander anliegenden Flächen des Drehgelenks (die für die Führungsfunktion der Gelenkteile wichtig sind) eine relativ weit weg vom Drehzentrum sind (was die Stabilität erhöht) und gleichzeitig der Materialverbrauch gering ist, weil die für die Gelenksfunktion nicht benötigte Zentrumsbereich frei von Material ist.

Der zentrale Bereich, der die Durchtrittöffnung des Toroid-artigen Hüllkörpers bildet, kann aber auch mit Material teilweise oder ganz ausgefüllt sein. In diesem Sinn kann der Interdentalbürstenhalter z.B. eine Materialplatte im Zentrum haben. Dies kann die Steifigkeit des Interdentalbürstenhalters erhöhen.

Gemäss einer besonders bevorzugten Ausführungsform bildet das Drehgelenk einen Ringkörper. Der Querschnitt des Ringkörpers kann eine beliebige Form haben, ist aber vorzugsweise ein Kreis, eine Ellipse, ein Rechteck oder ein Viereck mit einer oder mehreren konvex gekrümmten Seiten.

Der Toroid-artige Hüllkörper bzw. der Ringkörper definiert eine Toroid-Spiegelebene bzw. eine Ringkörper-Spiegelebene, die senkrecht zur geometrischen Drehachse des Drehgelenks steht. Die Arme werden durch diese Toroid- bzw. Ringkörper-Spiegelebene in Längsrichtung geschnitten und sie sind in der genannten Spiegelebene um die geometrische Drehachse des Drehgelenks relativ zueinander drehbar.

Länge des Transportbereichs:
In einer besonderen Ausführungsart ist die Interdentalbürstenhalter dadurch gekennzeichnet, dass der Transportbereich gemessen auf der Führungslinie mindestens zweimal so lang, insbesondere mindestens viermal mal so lang, ist wie die Rastvertiefung, ist.

Eine solche Länge des Transportbereichs im Vergleich zur Rastvertiefung ermöglicht es, den Widerstandsbereich über eine längere Strecke und damit sanfter in der Bedienung auszubilden. Diese Führung der Rastnase resultiert in einer stabileren und kontrollierteren Bewegung zwischen den Rastpositionen.

Es ist im Rahmen der Erfindung nicht zwingen, dass alle Rastvertiefungen durch einen Transportbereich der erfindungsgemässen Art voneinander beabstandet sind. Es ist auch denkbar, dass das Drehgelenk auch Rastvertiefungen hat, die unmittelbar aufeinander folgend angeordnet sind, wie aus der CH 714292 A1 bekannt.

Rastvertiefungen V-förmig:
In einer besonderen Ausführungsart ist die Interdentalbürstenhalter dadurch gekennzeichnet, dass die Rastvertiefungen V-förmig sind.

V-förmige Rastvertiefungen bieten eine präzise und selbstzentrierende Führung für die Rastnase, was zu einer verbesserten Stabilität in den Rastpositionen führt.

Alternativ kann die Rastvertiefung auch u-förmig, kreisbogenförmig oder anders ausgebildet sein.

Profil der Rastnase:
Die Rastnase kann im Profil entsprechend spitzwinklig sein. Dabei kann die Rastnase einen Spitzwinkel haben, der grösser, gleich gross oder kleiner ist als ein Spitzwinkel der v-förmigen Rastvertiefung.

Die Rastnase kann im Profil auch oval oder kreisförmig sein. Die Rastnase muss nicht das gleiche oder winkelähnliche Profil wie die Rastverteifung haben. Es ist also auch möglich, eine v-förmige Rastnase mit einem halbkreisförmigen Profil der Rastvertiefung zu kombinieren.

Transportbereich geradlinig:
Gemäss einer besonderen Ausführungsart der Erfindung ist der Transportbereich geradlinig. Das bedeutet, dass z.B. zwei V-förmige Rastvertiefungen durch einen längeren geradlinigen Transportbereich verbunden sind, der wesentlich von der Kreisform abweicht.

Ein geradliniger Transportbereich erleichtert die Herstellung des Interdentalbürstenhalters, da weniger komplexe Formen und Werkzeuge benötigt werden, was zu Kosteneinsparungen in der Produktion führen kann.

Der Transportbereich kann aber auch wannenförmig sein. Das heisst er hat einen flachen bzw. geradlinigen mittleren Teil und zwei ansteigende Endbereiche, welche die Widerstandsbereiche bilden.

Form der Führungslinie:
Die Führungslinie ist kreisbogenförmig und bildet zumindest einen Kreisbogen um die geometrische Achse des Drehgelenks.

Ausbildung des Widerstandsbereichs:
In einer besonderen Ausführungsart ist der Widerstandsbereich, dadurch gebildet ist, dass der Transportbereich mit einem Anschlusswinkel grösser 0° bezüglich einer Rastnasen-Referenzlinie an eine Rastvertiefung, anschliesst, insbesondere dass der Anschlusswinkel mindestens 10°, besonders bevorzugt mindestens 20° beträgt.

Die Rastnasen-Referenzlinie entspricht der Linie, auf welcher die Rastnase immer die gleiche Kraft ausüben würde. Wenn die Führungslinie ein Kreisbogen ist, dann ist auch die Rastnasen-Referenzlinie ein Kreisbogen.

Ein Widerstandsbereich mit einem Anschlusswinkel größer 0° sorgt für eine definierte Kraftübertragung, die die Rastnase weg von der Rastvertiefung treibt und hin zu einer Mitte des Transportbereichs.

Ein größerer Anschlusswinkel (z.B. von 20° oder mehr) erhöht die mechanische Verschiebekraft auf die Rastnase in Richtung auf die Mitte des Transportbereichs. Das erhöht die Instabilität der Rastnase am Rand des Transportbereichs. Und es erhöht die Widerstandskraft die überwunden werden muss, wenn die Rastnase von der Mitte des Transportbereichs in die Rastvertiefung hinein bewegt werden soll.

In einer besonderen Ausführungsart ist der instabile Widerstandsbereich gemessen entlang der Führungslinie mindestens halb so lang, vorzugsweise mindestens gleich lang, wie eine Rastvertiefung.

Wenn der Widerstandsbereich mindestens so lang wie die Rastvertiefung ist, kann der Benutzer die Widerstandskraft über einen ausreichend grossen Bereich spüren, was die Bedienung des Drehgelenks komfortabler macht.

Durch die spezifische Kombination von Widerstandsbereich und Rastvertiefung kann der Benutzer die Bürste mit einem hörbaren und fühlbaren "sanften Klick" einrasten, was eine intuitive Bedienung unterstützt.

Gemäss einer besonderen Ausführungsart der Erfindung ist der instabile Widerstandsbereich gemessen entlang der Führungslinie mindestens halb so lang, vorzugsweise mindestens gleich lang, wie eine Rastvertiefung. Dies hat den Vorteil, dass der Benutzer den Widerstand über einen längeren Weg der Gelenksdrehung spürt und damit ein überraschendes Einrasten in der Rastvertiefung besser «angekündigt» wird.

Lagerung der Rastnase:
In einer besonderen Ausführungsart hat die Rastnase eine elastisch federnde Lagerung, so dass sie gegen die Führungsfläche gedrückt wird.

Die elastisch federnde Lagerung der Rastnase sorgt für eine kontrollierte Anpresskraft gegen die Führungsfläche, was zu einer zuverlässigen Führung beim Drehen des Gelenks führt.

Alternativ ist es möglich, die Rastnase aus einem Material zu fertigen, das relativ elastisch ist im Vergleich zum Material der Führungsbahn.

In einer besonderen Ausführungsart ist die Rastnase an einem freien Ende eines stangenförmigen Elements gebildet, das mit einem gegenüberliegenden Ende an der Halbschale fixiert ist. Die elastische Lagerung der Rastnase ergibt sich also dadurch, dass das stangenförmige Element elastisch biegbar ist. Das stangenförmige Element kann direkt an der Halbschale ausgeformt sein.

Die Anordnung der Rastnase am freien Ende eines stangenförmigen Elements ist technisch einfach herstellbar. Die Länge und der Querschnitt des stangenförmigen Elements definieren die Federkraft (oder Rückstellkraft) die beim Auslenken des freien Endes entsteht.

Das stangenförmige Element ist an der Halbschale fixiert und z.B. spritzgusstechnisch angeformt. Es steht z.B. parallel zur geometrischen Drehachse des Drehgelenks (bzw. der Halbschale).

Ausrichtung der Rastnase:
In einer besonderen Ausführungsart ist die Rastnase in radialer Richtung bezüglich des Ringkörpers gegen ein geometrisches Zentrum des Ringkörpers gerichtet und wird durch die federnde Lagerung zum Zentrum des Ringkörpers hin auf die Führungsbahn gedrückt.

Alternativ ist es auch möglich, die Rastnase radial nach aussen zu richten. Das heisst, die Führungsbahn liegt bezüglich der geometrischen Drehachse des Drehgelenks weiter aussen als die Rastnase.

Die radiale Ausrichtung der Rastnase fördert eine zentrische Kraftanwendung, was für ein drehrichtungsunabhängiges Zusammenwirken von Führungsbahn und Rastnase von Vorteil ist.

Durch die federnde Lagerung, die die Rastnase zum Zentrum des Ringkörpers hin drückt, wird eine gleichmäßige Druckverteilung erreicht, die eine sichere und stabile Positionierung der Arme unterstützt.

Anzahl Rastvertiefungen:
In einer besonderen Ausführungsart hat die Führungsfläche nicht mehr als sechs Rastvertiefungen. Vorzugsweise werden mit diesen Rastvertiefungen vier Winkelpositionen des Drehgelenks definiert sind, insbesondere eine geschlossene Winkelposition (bei beispielsweise 0°), eine rechtwinklige Position (bei beispielsweise 90°), eine schräg vorstehende Position (bei beispielsweise 135°) und eine diametrale Winkelposition (bei beispielsweise 180°).

Die Begrenzung auf nicht mehr als sechs Rastvertiefungen vereinfacht die Konstruktion des Drehgelenks und erlaubt vorteilhaft ausgedehnte Transportbereiche dazwischen.

Die definierten vier Winkelpositionen haben sich als komfortabel beim Reinigen der Zahnzwischenräume erwiesen. Die spezifischen Winkelpositionen bei 90°, 135° und 180° ermöglichen eine ergonomische Anpassung an unterschiedliche Ausrichtungen der Interdentalräume und tragen zur Benutzerfreundlichkeit bei. Die 0° Position wird für den Transport der Interdentalbürstenhalterung benutzt.

Anzahl Rastvertiefungen:
In einer besonderen Ausführungsart sind für die Rastnase nicht mehr als sechs, insbesondere maximal vier Rastpositionen in der Führungsfläche vorgesehen.

Die Beschränkung auf maximal vier Rastpositionen für die Rastnase ermöglicht eine einfache und intuitive Bedienung des Interdentalbürstenhalters.

Die klare Begrenzung der Rastpositionen erleichtert die Positionierung der Bürste und somit die Bedienung der Interdentalbürste.

Anzahl Rastnasen:
In einer besonderen Ausführungsart hat das Drehgelenk zwei Rastnasen. Vorzugsweise sind die Rastnasen in einer diametral (im Wesentlichen 180°) versetzten Position am Drehgelenk.

Die Anordnung von zwei Rastnasen in einer versetzten Position verbessert die Stabilität und Präzision des Drehgelenks.

Die versetzte Positionierung der Rastnasen kann zu einer gleichmäßigeren Verteilung der mechanischen Belastung führen und somit die Abnutzung des Drehgelenks minimieren.

Es ist aber auch möglich, zwei Rastnasen in einer um einen Kreisdrittel versetzten Position vorzusehen, oder drei Rastnasen gleichmässig auf den Kreisumfang zu verteilen. Bei zwei oder mehr Rastnasen kann die pro Rastnase auf die Führungsfläche ausgeübte Kraft reduziert werden, ohne dass die Verrastungskraft (d.h. die Kraft, die aufgewendet werden muss, um das Drehgelenk aus der Verrastungsposition zu verdrehen) reduziert werden muss.

Kopplung der Halbschalen:
In einer besonderen Ausführungsart ist zum verdrehbaren Koppeln der Halbschalen vorgesehen, dass die eine der beiden Halbschalen mindestens ein im Querschnitt hakenförmiges Ringsegment hat und dass die andere der beiden Halbschalen mindestens ein im Querschnitt rippenförmiges Ringsegment hat. Beim Koppeln der Halbschalen hintergreift das hakenförmige Ringsegment das rippenförmige Ringsegment.

Das hakenförmige Ringsegment ermöglicht eine stabile und belastbare Verbindung der Halbschalen, was zu einer erhöhten Produktzuverlässigkeit führt.

Die Verwendung von komplementären Ringsegmenten erleichtert das Zusammenfügen der Halbschalen und kann die Montagezeit verkürzen. Mit Vorteil sind die Halbschalen in derart eines Rastmechanismus verbunden, wenn sie in Richtung der geometrischen Drehachse des Drehlagers zusammengefügt werden.

Die haken- und rippenförmigen Ringsegmente bieten eine Verbindung, die auch bei häufigem Gebrauch eine stabile Gelenkfunktion gewährleistet.

In einer besonderen Ausführungsart ist das hakenförmige Ringsegment an einer bezüglich des Zentrums (geometrische Drehachse) des Ringkörpers aussenliegenden Wand der einen Halbschale vorgesehen. Das rippenförmige Ringsegment ist an einer bezüglich des Zentrums des Ringkörpers aussenliegenden Wand der anderen Halbschale vorgesehen ist.

Die Positionierung des hakenförmigen Ringsegments und des rippenförmigen Ringsegments an einer aussenliegenden Wand der jeweiligen Halbschale erhöht die Stabilität der Kopplung und damit die Zuverlässigkeit und Dauerhaftigkeit des Drehgelenks.

Alternativ ist es aber auch möglich, Rippensegmente und Hakensegmente an der dem Zentrum des Ringkörpers naheliegenden Wand auszubilden.

Die Kopplung kann in der Art von Nut und Feder ausgebildet sein, wobei Nut und Feder in einer Richtung senkrecht zur Profilansicht relativ zueinander verschiebbar sind, um die Drehung der beiden Halbschalen relativ zueinander zu ermöglichen.

In einer besonderen Ausführungsart ist das hakenförmige Ringsegment vom Zentrum des Ringkörpers weg gerichtet und das rippenförmige Ringsegment zum Zentrum des Ringkörpers hin gerichtet ist.

Platzierung der Führungsfläche:
In einer besonderen Ausführungsart ist die Führungsfläche vom Zentrum des Drehgelenks insbesondere des Toroid-artigen Ringkörpers weg gerichtet, insbesondere im Wesentlichen radial nach aussen gerichtet. Die Rastnase ist zum Zentrum des Ringkörpers hin gerichtet.

Die radial nach außen gerichtete Führungsfläche erleichtert das Einführen der Interdentalbürste in den Halter, indem sie eine klare Wegführung bietet.

Indem die Rastnase zum Zentrum des Ringkörpers hin gerichtet ist, läuft sie entlang einer grösseren Umlaufbahn um das Zentrum, während die Führungsbahn kompakter ist, was die Stabilität und Steifigkeit gegenüber der federnd gelagerten Rastnase ermöglicht. Ferner ergibt sich eine präzise Positionierung und Verriegelung der Arme, was zu einer erhöhten Sicherheit bei der Anwendung führt.

In einer besonderen Ausführungsart ist die Führungsfläche an einer im Ringkörper innenliegenden Innenwand gebildet, die den zentralen Durchgang begrenzt. Innenliegend bedeutet, dass dieser Teil des Ringkörpers nicht sichtbar ist von aussen. Die Führungsfläche ist in radialer Richtung bezüglich des Ringkörpers nach aussen gerichtet offen.

Die an der Innenwand des Ringkörpers gebildete Führungsfläche bietet eine robuste Struktur für die Führung der Interdentalbürste und erhöht deren Haltbarkeit.

Führungsfläche und Rastnase sind gegen Verschmutzungen gesichert, weil sie im Ringkörper verborgen und dadurch geschützt sind.

Dimensionierung des Ringkörpers:
In einer besonderen Ausführungsart hat Ringkörper im Wesentlichen die Form eines Torus (Schwimmring). Ein solcher hat einen zentralen Durchgang. Eine Dicke (DT) des Torus ist kleiner als ein Durchmesser (DD) des zentralen Durchgangs. Insbesondere ist die Dicke (DT) des Torus kleiner als ein halber Durchmesser (DD) des zentralen Durchgangs.

Die torusförmige Gestaltung des Ringkörpers mit einem zentralen Durchgang, dessen Durchmesser größer ist als die Dicke des Torus, ermöglicht eine griffige Bauweise bei gleichzeitig ausreichendem Raum zum Festhalten mit den Fingerkuppen.

Die geringere Dicke des Torus im Vergleich zum Durchmesser des zentralen Durchgangs kann zu einer Materialersparnis führen und somit die Herstellungskosten senken.

In einer besonderen Ausführungsart ist die Interdentalbürstenhalter dadurch gekennzeichnet, dass der Ringkörper und die beiden Arme gleich dick sind in einer Richtung senkrecht zu einer Ebene gemessen, die gemeinsam durch den Ringkörper und die Arme definiert ist.

Die einheitliche Dicke von Ringkörper und Armen in einer senkrecht zur definierten Ebene gemessenen Richtung sorgt für einen kompakten Aufbau und eignet sich besonders gut für das Unterbringen der Arme in einer Abdeckkappe, wenn der Interdentalbürstenhalter nicht benutzt wird.

Die Gleichdicke der Komponenten erleichtert die Handhabung des Interdentalbürstenhalters. Der Interdentalbürstenhalter ist tendenziell klein und es ist daher von Vorteil, wenn die Arme gemeinsam mit dem Ringkörper ein gewisses Volumen bilden.

Die konsistente Dicke trägt zu einem einheitlichen Erscheinungsbild bei, was die ästhetische Attraktivität des Produkts steigern kann.

Ausbildung der Arme:
In einer besonderen Ausführungsart sind die Arme, derart am Ringkörper angebracht, dass sie bei einer 0° Position parallel nebeneinander liegen.

Die parallele Anordnung der Arme in der 0° Position ermöglicht eine kompakte Lagerung des Interdentalbürstenhalters, was den Transport erleichtert.

In einer besonderen Ausführungsart ist die Interdentalbürstenhalter dadurch gekennzeichnet, dass die Arme, in der 0° Position parallel nebeneinander liegend zusammen eine Breite (BA) haben, die geringer ist als ein Aussendurchmesser (DA) des Ringkörpers, insbesondere, dass die Breite (BA) mindestens ein Fünftel kleiner als der Aussendurchmesser (DA) ist.

Die geringere Breite der Arme im Vergleich zum Aussendurchmesser des Ringkörpers ermöglicht es, die Arme in einer Abdeckkappe unterzubringen, deren Breite nicht grösser ist als der Ringkörper.

In einer besonderen Ausführungsart sind die Arme, im Querschnitt kreisförmig.

Die kreisförmige Querschnittsform der Arme bietet eine gleichmäßige Stabilität in allen Querrichtungen. Zudem ergibt sich die Möglichkeit für eine homogene ästhetische Gestalt mit dem

Interdentalbürstenkupplung an den Armen:
In einer besonderen Ausführungsart ist die Interdentalbürstenhalter dadurch gekennzeichnet, dass die Arme, an einem vom Ringkörper abgewandten Ende eine Kupplung zum Befestigen einer Interdentalbürste haben. Vorzugsweise ist die Kupplung, in der Art einer Bajonettkupplung, einer Steckkupplung oder einer Klemmkupplung ausgebildet.

Die Ausbildung der Kupplung am Ende der Arme ermöglicht einen schnellen und sicheren Wechsel der Interdentalbürsten, was die Handhabung vereinfacht und die Hygiene verbessert.

Indem die Interdentalbürsten auswechselbar am Interdentalbürstenhalter sind, kann der Materialverbrauch reduziert werden. Die Interdentalbürsten werden zur Aufrechterhaltung der Hygiene häufig gewechselt. Der Interdentalbürstenhalter kann also über eine längere Zeit benutzt werden, ohne das die Hygiene verschlechtert wird. Zudem kann der gleiche Interdentalbürstenhalter für verschiedene Interdentalbürsten verwendet werden.

Die Kupplungstype wie Bajonett-, Steck- oder Klemmkupplung sind für den Benutzer einfach zu bedienen.

### Drehwinkelbegrenzung:

Die Erfindung betrifft auch eine Interdentalbürstenhalterung mit folgenden Merkmalen:
Es sind mit zwei Arme vorhanden, die über ein Drehgelenk miteinander verbunden sind;
a) das Drehgelenk hat zwei Halbschalen, die miteinander mechanisch verdrehbar um eine geometrische Drehachse des Drehgelenks gekoppelt sind;
b) der erste der beiden Arme ist an der ersten Halbschale und der zweite der beiden Arme an der zweiten Halbschale fixiert;
c) an der ersten Halbschale ist ein bogenförmig um ein Zentrum des Ringkörpers verlaufender Freiraum mit zwei Endanschlägen vorhanden;
d) und an der anderen Halbschale ist ein Eingreifelement ausgebildet, das in den bogenförmigen Freiraum ragt.

Eine solche Interdentalbürstenhalterung kann zusätzlich gemäss den zuvor erläuterten besonderen Ausführungsarten ausgebildet sein.

Gemäss einer besonderen Ausführungsart hat die Interdentalbürstenhalterung folgende Merkmale:
- das Drehgelenk hat die Form eines Toroid-artigen Gelenkkörpers, insbesondere eines Ringkörpers
- die Arme sind in einer durch den Toroid-artigen Gelenkkörper, insbesondere den Ringkörper definierten Gelenkkörper-Spiegelebene bzw. Ringkörper-Spiegelebene um eine geometrische Drehachse des Drehgelenks herum drehbar
- der Toroid-aritige Gelenkkörper, insbesondere Ringkörper hat zwei ringförmige Halbschalen, die miteinander mechanisch verdrehbar bezüglich einer geometrischen Gelenkachse, die senkrecht zur genannten Gelenkkörper-Spiegelebene bzw. Ringkörper-Spiegelebene steht, gekoppelt sind;
- ein erster Arm der beiden Arme ist an der ersten Halbschale und ein zweiter Arm der beiden Arme an der zweiten Halbschale fixiert;
- im Toroid-artigen Gelenkkörper, insbesondere Ringkörper ist an einer ersten Halbschale ein bogenförmig um einen zentralen Durchgang des Ringkörpers verlaufender Freiraum mit zwei Endanschlägen vorhanden;
- im Toroid-artigen Gelenkkörper, insbesondere Ringkörper ist an einer zweiten Halbschale ein Eingreifelement ausgebildet, das in den bogenförmigen Freiraum ragt.

Die drehbare Verbindung der Halbschalen um eine geometrische Achse ermöglicht eine präzise Einstellung des Winkels der Arme, was eine individuelle Anpassung an verschiedene Zahnzwischenräume und eine effektivere Reinigung ermöglicht.

Der bogenförmige Freiraum mit Endanschlägen und das korrespondierende Eingreifelement ermöglichen eine definierte Begrenzung des Drehbereichs der Halbschalen, was eine Überdehnung der Arme verhindert und zur Langlebigkeit des Produkts beiträgt.

Weiter ist es ein Vorteil dieser Konstruktion, dass die Endanschläge im Inneren des Ringkörpers untergebracht werden können.

In einer besonderen Ausführungsart erstreckt sich der Freiraum über einen Halbkreis. Dabei definiert er einerseits eine geschlossene Stellung d.h. 0°-Stellung der Arme und andererseits eine diametrale offene Stellung d.h. 180°-Stellung der Arme.

Die Möglichkeit, die Arme in einer 0°-Stellung zu fixieren, trägt zur kompakten Lagerung und zum Schutz der Bürstenköpfe bei, während die 180°-Stellung eine bequeme Nutzung des Halters bei der Reinigung der Interdentalräume ermöglicht.

### Anordnung Freiraum

In einer besonderen Ausführungsart ist die Interdentalbürstenhalter dadurch gekennzeichnet, dass der Freiraum an einer im Ringkörper innenliegenden Innenwand gebildet ist, die den zentralen Durchgang begrenzt, und in radialer Richtung bezüglich des Ringkörpers nach aussen gerichtet offen ist.

Die Bildung des Freiraums an einer innenliegenden Innenwand des Ringkörpers schützt die Mechanik vor Verunreinigungen und Beschädigungen, was die Langlebigkeit und Hygiene des Produkts verbessert.

### Abdeckkappe:

In einer besonderen Ausführungsart sind die Arme, in einer 0 ° -Stellung in eine Einstecköffnung der Abdeckkappe einsteckbar und infolgedessen in der Abdeckkappe untergebracht, derart dass ein überwiegender Teil des Ringkörpers ausserhalb der Abdeckkappe liegt.

Die Möglichkeit, die Arme in einer 0°-Stellung in die Abdeckkappe einzustecken, ermöglicht eine platzsparende Aufbewahrung des Interdentalbüstenhalters und verhindert deren Beschädigung oder Verunreinigung der Bürsten während des Transports.

Da ein überwiegender Teil des Gelenkkörpers, insbesondere des Ringkörpers außerhalb der Abdeckkappe liegt, bleibt der Griffbereich des Interdentalbürstenhalters auch bei aufgesetzter Kappe zugänglich, was eine schnelle und einfache Handhabung gewährleistet.

Abmessung der Abdeckkappe:
In einer besonderen Ausführungsart ist die Kombination dadurch gekennzeichnet, dass die Abdeckkappe in einer Querrichtung, die senkrecht zu einer Längsrichtung der Abdeckkappe steht und die, wenn der Interdentalbürstenhalter in der Abdeckkappe eingesteckt ist, in einer durch den Ringkörper und die Arme, gebildeten Ebene liegt, gleich breit wie ein Aussendurchmesser (DA) des Ringkörpers.

Die Gleichbreite der Abdeckkappe mit dem Außendurchmesser des Ringkörpers sorgt nicht nur für ein ästhetisch ansprechendes und harmonisches Design, sondern auch für eine störungsfreie Handhabung beim Transport, da die Abdeckkappe samt eingestecktem Interdentalbürstenhalter praktisch blockartig ist und keine überstehenden Teile hat.

Die Anordnung der Abdeckkappe in einer Ebene, die durch den Ringkörper und die Arme gebildet wird, trägt zu einer stabilen und wackelfreien Lagerung des Interdentalbürstenhalters bei, wenn dieser in der Abdeckkappe eingesteckt ist.

Konkaver Rand an der Einstecköffnung:
In einer besonderen Ausführungsart ist die Kombination dadurch gekennzeichnet , dass die Abdeckkappe eine Einstecköffnung mit einer Seitenwand mit einem konkaven Rand hat, der zumindest näherungsweise einen Verlauf des Ringkörpers übernimmt.

Die konkave Randgestaltung der Seitenwand der Einstecköffnung ermöglicht eine formangepasste Aufnahme des Gelenkkörpers, insbesondere des Toroid-artigen Gelenkkörpers, besonders bevorzugt des Ringkörpers, was zu einer sicheren Fixierung des Interdentalbürstenhalters in der Abdeckkappe führt.

Führungselemente an der Abdeckkappe:
In einer besonderen Ausführungsart ist die Kombination dadurch gekennzeichnet, dass an einer Innenseite der Abdeckkappe ein erstes Führungselement und an dem einen Arm des Interdentalbürstenhalters ein zweites Führungselement vorhanden ist, wobei die beiden Führungselemente derart ausgebildet sind, dass der Arm beim Einschieben in die Abdeckkappe eine lineare Führung in Längsrichtung der Abdeckkappe erhält.

Die lineare Führung des Arms in der Abdeckkappe ermöglicht eine einfache und präzise Handhabung, wodurch die Gefahr einer Fehlpositionierung des Interdentalbürstenhalters beim Einfügen in die Halterung reduziert wird.

Die Ausbildung der Führungselemente trägt zur Stabilität der Verbindung zwischen Abdeckkappe und Interdentalbürstenhalter bei, was den Zusammenhalt von Interdentalbürstenhalter und Abdeckkappe.

Die lineare Führung erleichtert das schnelle und intuitive Einsetzen des Arms in die Abdeckkappe, was die Benutzerfreundlichkeit verbessert.

In einer besonderen Ausführungsart ist die Kombination dadurch gekennzeichnet gekennzeichnet, dass das erste Führungselement eine Rinne bildet und das zweite Führungselement einen Vorsprung bildet, so dass der Vorsprung durch die Rinne geführt werden kann.

Die Rinne-Vorsprung-Konfiguration kann als einfaches und kostengünstiges Herstellungsverfahren realisiert werden, was die Produktionskosten senkt.

Die Führung des Vorsprungs durch die Rinne verhindert ein Verkanten des Arms, was die Handhabungssicherheit und den Komfort für den Benutzer verbessert.

In einer besonderen Ausführungsart ist die Kombination dadurch gekennzeichnet, dass an der Abdeckkappe zwei erste Führungselemente gebildet sind und an jedem Arm das zweite Führungselement gebildet ist, so dass für beide Arme eine Führung beim Einstecken besteht.

Die Bereitstellung von zwei Führungselementen an der Abdeckkappe sorgt für eine symmetrische und ausgewogene Führung beider Arme, was die Stabilität des Interdentalbürstenhalters während der Benutzung erhöht.

Indem für beide Arme je eine Führung vorhanden ist, kann der Interdentalbürstenhalter mit nur einem Arm in der Abdeckkappe fixiert werden, während der andere Arm z.B. in einem 90° Winkel absteht. Auf diese Weise kann die Abdeckkappe als erweiterter Griff des Interdentalbürstenhalters benutzt werden. Dies erhöht den Benutzerkomfort beim Reinigen.

Verrasten der Interdentalbürstenhalterung:
In einer besonderen Ausführungsart ist die Kombination dadurch gekennzeichnet, dass an einer Innenseite der Abdeckkappe ein erstes Rastmittel vorhanden ist, das mit einem zweiten Rastmittel am Ringkörper zusammenwirken kann, so dass der Interdentalbürstenhalter in der eingesteckten Position in der Rastkappe festgehalten ist.

Die Rastmittel sorgen für eine sichere Verriegelung des Interdentalbürstenhalters in der Abdeckkappe, was ein versehentliches Lösen während des Transports verhindert.

Gemäss einer besonderen Ausführungsart der Kombination ist das erste Führungselement oder das zweite Führungselement und das erste Rastmittel und das zweite Rastmittel derart angeordnet sind, dass der Interdentalbürstenhalter mit nur einem Arm in der Abdeckkappe eingesteckt festgehalten ist und der andere Arm für die Benutzung frei ist.

Die Zusammenwirkung der Rastmittel ermöglicht ein hörbares oder fühlbares Einrasten, was dem Benutzer eine klare Rückmeldung über die korrekte Positionierung gibt.

Einarmige Positionierung in Abdeckkappe:
In einer besonderen Ausführungsart ist die Kombination dadurch gekennzeichnet, dass das erste Führungselement und das zweite Führungselement und das erste Rastmittel und das zweite Rastmittel derart angeordnet sind, dass der Interdentalbürstenhalter mit nur einem Arm in der Abdeckkappe eingesteckt festgehalten ist und der andere Arm für die Benutzung frei ist.

Die Anordnung der Führungs- und Rastmittel ermöglicht es, dass ein Arm festgehalten wird, während der andere für die Benutzung frei bleibt, was ein bequemes Festhalten der Interdentalbürstenhalterung an der Abdeckkappe ermöglicht.

### Definitionen:

Der Begriff "Abdeckkappe" bezieht sich hier auf eine Kappe, die dazu dient, die Arme des Interdentalbürstenhalters abzudecken und die an den Armen befestigbaren Interdentalbürsten zu schützen. Die "Abdeckkappe" besteht vorzugsweise aus einem steifen Material.

Der Begriff "Achse" bez. «Drehachse» bezieht sich hier auf eine imaginäre Linie, um die sich die Arme des Interdentalbürstenhalters beim Betätigen des Drehgelenks drehen.

Der Begriff "Anschlusswinkel" bezieht sich hier auf den Winkel, unter dem zwei Abschnitte der Führungsfläche aneinander stossen. Komponenten oder Strukturen miteinander verbunden oder gekoppelt sind.

Der Begriff "Arm" bezieht sich hier auf einen der beiden Teile des Interdentalbürstenhalters, die über das Drehgelenk miteinander verbunden sind und um den Ringkörper herum drehbar sind. Ein "Arm" ist typischerweise ein stangenförmiger, das heisst länglicher Teil. Am freien Ende des "Arms" kann eine Interdentalbürste (dauerhaft oder auswechselbar) angebracht sein.

Der Begriff "aussenliegenden Wand" bezieht sich hier auf die in radialer Richtung betrachtet nach aussen gerichtete Oberfläche oder Seite des Ringkörpers.

Der Begriff "Drehgelenk" bezieht sich hier auf eine Verbindung zwischen zwei Armen, die es ermöglicht, dass sie um eine gemeinsame Achse (nämlich die geometrische Drehachse des Drehgelenks) gedreht werden können.

Der Begriff "Eingreifelement" bezieht sich hier auf ein Element, das in den bogenförmigen Freiraum ragt und somit in diesen eingreift.

Der Begriff "Einstecköffnung" bezieht sich hier auf eine Öffnung oder einen Hohlraum, der dazu dient, eine Komponente oder Struktur einzuführen oder einzustecken.

Der Begriff "federnde Lagerung" bezieht sich hier auf eine Konstruktion, bei der die Rastnase elastisch gelagert ist und gegen die Führungsfläche gedrückt wird.

Der Begriff "Freiraum" bezieht sich hier auf einen bogenförmigen Raum, der um den zentralen Durchgang des Toroid-artigen Gelenkkörpers bzw. des Ringkörpers verläuft und zwei Endanschläge aufweist.

Der Begriff "Führungselement" bezieht sich hier auf eine strukturelle Komponente oder Vorrichtung, die dazu dient, eine Bewegung oder Ausrichtung einer anderen Komponente zu steuern oder zu begrenzen. Dabei stehen die beiden Komponenten in physischem Kontakt im Sinn eines Gleitkontakts.

Der Begriff "Führungsfläche" bezieht sich hier auf eine Oberfläche, entlang derer sich die Rastnase des Interdentalbürstenhalters in gleitendem Kontakt bewegen kann. Die "Führungsfläche" hat eine Längsrichtung (entlang welcher eine Verschiebung erfolgt) und eine erste und zweite Querrichtung, die quer zur Längsrichtung stehen. Die erste Querrichtung verläuft parallel zur "Achse" des Drehgelenks und die zweite Querrichtung steht senkrecht zur ersten Querachse und damit parallel zur "Achse" des Drehgelenks.

Der Begriff "Führungslinie" bezieht sich hier auf eine Linie, entlang derer sich die Rastnase des Interdentalbürstenhalters beim Betätigen des Drehgelenks bewegt.

Der Begriff "Gelenkkörper-Spiegelebene" bezieht sich hier auf eine Ebene, die den Gelenkkörper in zwei symmetrische Hälften teilt. Dabei steht die "Gelenkkörper-Spiegelebene" senkrecht zur geometrischen Drehachse des Drehgelenks. Analog ist die «Ringkörper-Spiegelebene» definiert.

Der Begriff "hakenförmige Ringsegment" bezieht sich hier auf ein ringförmiges Segment mit einer gebogenen Form, das an einer Außenwand einer Halbschale angebracht ist und nach außen gerichtet ist.

Der Begriff "Halbschale" bezieht sich hier auf eine Hälfte einer festen Gesamtstruktur, wobei zwei "Halbschalen" zusammen die Gesamtstruktur bilden. Die "Halbschalen" einer Gesamtstruktur müssen nicht identisch oder spiegelsymmetrisch zueinander sein. Die Gesamtstruktur kann z.B: einen internen Hohlraum umschliessen. Jede der "Halbschalen" kann infolgedessen einen konkaven Bereich aufweisen, wobei die konkaven Bereiche der beiden Halbschalen den internen Hohlraum der Gesamtstruktur bilden.

Der Begriff "innenliegenden Innenwand" bezieht sich hier auf die in radialer Richtung betrachtet nach innen gerichtete innere Oberfläche oder Seite des Toroid-artigen Gelenkkörpers oder des Ringkörpers.

Der Begriff "Interdentalbürste" bezieht sich hier auf eine spezielle Art von Bürste, die zur Reinigung der Zahnzwischenräume verwendet wird. Sie kann z.B. aus einem Kunststoffteil (zur Kopplung an den Interdentalbürstenhalter) und aus einem Stiel mit quer zur Längsachse des Stiels wegragenden Borsten bestehen. Die «Interdentalbürste» hat selbst kein Griffteil und ist auswechselbar an dem Interdentalbürstenhalter zu befestigen.

Der Begriff "Interdentalbürstenhalter" bezieht sich hier auf eine Vorrichtung, die entwickelt wurde, um Interdentalbürsten zu halten und zu führen. Die Interdentalbürsten sind vorzugsweise auswechselbar am Interdentalbürstenhalter befestigt.

Der Begriff "Kombination" bezieht sich hier auf einen Satz von separaten Elementen, die in funktioneller und konstruktiver Hinsicht aufeinander abgestimmt sind.

Der Begriff "konkaver Rand" bezieht sich hier auf einen Rand oder eine Kante, die nach innen gewölbt oder gekrümmt ist und gegenüber einem geraden Rand einen zusätzlichen Freiraum schafft.

Der Begriff "Kupplung" bezieht sich hier auf eine Vorrichtung, die dazu dient, eine Interdentalbürste am Arm des Interdentalbürstenhalters zu befestigen, wie z.B. eine Bajonettkupplung, eine Steckkupplung oder eine Klemmkupplung.

Der Begriff "Längsrichtung" bezieht sich hier auf die Hauptachse oder die Richtung entlang der Länge einer Komponente oder Struktur.

Der Begriff "Mitte" bezieht sich hier auf den zentralen Punkt des Drehgelenks des Interdentalbürstenhalters. Es ist der geometrische Punkt, in welchem die "Achse" bzw. «Drehachse» die "Gelenkkörper-Spiegelebene" durchstösst.

Der Begriff "Querrichtung" bezieht sich hier auf eine Richtung, die senkrecht zur Längsrichtung oder Hauptachse einer Komponente oder Struktur verläuft.

Der Begriff "radialer Richtung" bezieht sich hier auf eine Richtung, die vom Zentrum des Ringkörpers nach außen verläuft.

Der Begriff "Rastmittel" bezieht sich hier auf eine Vorrichtung oder Struktur, die verwendet wird, um zwei relativ zueinander bewegliche und in Kontakt miteinander stehende Teile in einer bestimmten Position lösbar festzuhalten. Ein "Rastmittel" kann eine über eine Oberfläche vorstehende Struktur sein oder eine in der Oberfläche ausgebildete Vertiefung sein. Ein Rastmittel kann aber auch schon eine bestimmte Form (z.B. eine konvexe Form) eines Körpers (wie z.B: die im Querschnitt runde Form des Arms) sein, die mit einer gegenteilig bzw. komplementär ausgebildeten Oberfläche korrespondiert.

Der Begriff "Rastnase" bezieht sich hier auf eine strukturelle Erhebung oder Vorsprung, der dazu dient, in eine entsprechende Vertiefung oder Aussparung einzurasten und eine feste Verbindung oder Positionierung zu gewährleisten.

Der Begriff "Rastnasen-Referenzlinie" bezieht sich hier auf eine imaginäre Linie, die als Bezugspunkt für die Position der Rastnasen dient. Die "Rastnasen-Referenzlinie" ist als eine Linie zu verstehen, die sich aus bestimmten Rastnasen-Positionen relativ zur Führungsfläche ergibt. Die Rastnasen-Positionen sind dabei dadurch bestimmt, dass die Rastnase unter demselben (vorgegebenen) Anpressdruck an die Führungsfläche steht. Die Kombination dieser Rastnasen-Positionen entlang des Verschiebungsweges der Rastnase ergibt die "Rastnasen-Referenzlinie".

Der Begriff "Rastvertiefung" bezieht sich hier auf eine Vertiefung in der Führungsfläche, die dazu dient, die Rastnase aufzunehmen und in einer einzigen, eindeutigen Rastposition zu positionieren. Wird die Rastnase seitlich aus dieser Position hinaus gefahren, wird sie sich unter der Wirkung der federnden Lagerung selbständig in die eindeutige Rastposition zurück bewegen.

Der Begriff "Ringkörper" bezieht sich hier auf ein Bauteil in Form eines Rings, das als Drehgelenk und zur Verbindung der beiden Arme des Interdentalbürstenhalters dient.

Der Begriff "Ringsegment" bezieht sich hier auf einen Teil der Halbschale, der nicht einen geschlossenen Kreis bildet, sondern nur ein Kreissegment.

Der Begriff "rippenförmige Ringsegment" bezieht sich hier auf ein ringförmiges Segment mit Rippenstrukturen, das an einer Außenwand einer Halbschale angebracht ist und zum Zentrum des Ringkörpers hin gerichtet ist.

Der Begriff "stangenförmiges Element" bezieht sich hier auf ein längliches Bauteil, das an einem Ende an der Halbschale befestigt ist und mit dem anderen Ende frei ist. Aufgrund der einseitigen Einspannung des "stangenförmigen Elements" ist das freie Ende in einem Ausmass federnd, das genügt, dass die Rastnase jederzeit an der "Führungsfläche" anliegt.

Der Begriff "Transportbereich" bezieht sich hier auf den Bereich zwischen zwei benachbarten, aber voneinander beabstandeten Rastvertiefungen. Um von einer Rastvertiefung in die nächste zu gelangen, muss die Rastnase durch den "Transportbereich" fahren. Der "Transportbereich" ist frei von ausgeprägten Rastpositionen, in denen das Drehgelenk fixiert werden kann, um die Arme in der Winkelstellung zu halten bei der Reinigung der Zähne.

Der Begriff "Widerstandsbereich" bezieht sich hier auf den Bereich an einem Ende des Transportbereichs. Im "Widerstandsbereich" wird die Rastnase weg von der Rastvertiefung und in Richtung zur Mitte des Transportbereichs getrieben. Dies kann z.B: dadurch bedingt sein, dass die Kraft, die die Rastnase auf die Führungsfläche drückt, nicht senkrecht zur Führungsfläche gerichtet ist, sondern in einem Winkel kleiner als 90°, so dass eine resultierende Kraft parallel zur Führungsfläche entsteht und die Rastnase in Richtung zur Mitte des Transportbereichs treibt (nach dem Prinzip eines "gleitenden Körpers auf einer schiefen Ebene").

Der Begriff "zentraler Durchgang" bezieht sich hier auf den zentralen Hohlraum oder Freiraum, der durch den Ringkörper in der Art eines Torus ("Schwimmring") umschlossen wird..

Der Begriff "Zentrum" bezieht sich hier auf den zentralen Punkt des Gelenkkörpers bzw. des Ringkörpers.

Der Begriff «Toroid» bezieht sich auf eine Rotationsfläche mit einem Loch in der Mitte. Die Rotationsachse verläuft durch das Loch und schneidet dadurch nicht die Oberfläche der Rotationsfläche. Wenn beispielsweise ein Rechteck um eine Achse parallel zu einer seiner Kanten gedreht wird, entsteht ein hohler Ring mit einem rechteckigen Querschnitt. Wenn die gedrehte Figur ein Kreis ist, wird sie als Torus bezeichnet. Ein «Toroid-artiger» Körper bezieht sich auf einen Körper der identisch oder ähnlich zu einem «Toroid» ist, wobei auch lokale Kanten vorhanden sein können wie z.B. bei einem bei einem sechseckigen oder achteckigen Ring.

Funktionelle Zusammenhänge:
Je nach Ausgestaltung der besonderen Ausführungsformen der Erfindung ist einer der folgenden Zusammenhänge gegeben:
Das "Drehgelenk" ist Teil eines "Interdentalbürstenhalters".

Das "Drehgelenk" enthält eine "Achse", eine "Führungsfläche", eine "Rastnasen-Referenzlinie", eine "Rastnase", eine "Rastvertiefung", einen "Transportbereich" und einen "Widerstandsbereich".

Das "Drehgelenk" ist auch Element des "Interdentalbürstenhalters", der auch einen "Arm" und einen "Ringkörper" aufweist.

Der "Ringkörper" weist eine "Ringkörper-Spiegelebene", eine "Achse", eine "Mitte", eine "Halbschale", ein "Ringsegment", "zweite Rastmittel", eine "aussenliegende Wand" und eine "innenliegende Innenwand" auf.

Das "Drehgelenk" kann eine "Ringkörper-Spiegelebene" und eine "Führungsfläche" aufweisen.

Das "Drehgelenk" definiert die Position und Ausrichtung der "Achse".

Das "Drehgelenk" hat eine "Rastnasen-Referenzlinie", eine "Rastnase", eine "Rastvertiefung", einen "Transportbereich" und einen "Widerstandsbereich".

Der "Interdentalbürstenhalter" interagiert mit der "Abdeckkappe", und der "Interdentalbürste". Die "Abdeckkappe" interagiert auch mit dem "Ringkörper" und hat eine "Einstecköffnung", eine "Seitenwand", einen "konkaven Rand" und ein "Führungselement".

Der "Ringkörper" interagiert auch mit der "Einstecköffnung", der "Seitenwand", dem "konkaven Rand" und dem "Führungselement".

Die "Führungsfläche" steht in Bezug zu der "Rastnasen-Referenzlinie" und enthält den "Anschlusswinkel", die "Rastvertiefung", den "Transportbereich" und den "Widerstandsbereich".

Die "Rastnase" interagiert mit der "Führungsfläche", der "Rastnasen-Referenzlinie", der "Rastvertiefung" und dem "Widerstandsbereich".

Die "Rastvertiefung" ist benachbart zum "Anschlusswinkel", interagiert mit der "Rastnase", hat eine richtungsmässige Orientierung bezüglich dem "Zentrum", einen Abstand zur "Rastnasen-Referenzlinie" und ist benachbart zum "Transportbereich" und zum "Widerstandsbereich".

### Kurze Beschreibung der Zeichnungen

Die zur Erläuterung des Ausführungsbeispiels verwendeten Zeichnungen zeigen:
- Fig. 1: einen Interdentalbürstenhalter in einer Frontansicht;

- Fig. 2: eine Draufsicht auf einen Interdentalbürstenhalter mit Abdeckkappe;
- Fig. 3: eine Seitenansicht eines Interdentalbürstenhalters
- Fig. 4: eine Schnittdarstellung des Interdentalbürstenhalters gemäss Figur 3;
- Fig. 5: eine schematische Schnittdarstellung eines Rastmechanismus des Interdentalbürstenhalters;
- Fig. 6: zeigt eine schematische Darstellung der Funktion eines Rastmechanismus des Drehgelenks eines Interdentalbürstenhalters;
- Fig. 7: eine Schnittdarstellung des Interdentalbürstenhalters mit diametral positionierten Armen;
- Fig. 8: eine Kombination aus einem Interdentalbürstenhalter und einer Abdeckkappe, wobei beide Arme in der Abdeckkappe untergebracht sind;
- Fig. 9: eine Kombination aus Interdentalbürstenhalter und Abdeckkappe, wobei nur ein Arm in der Abdeckkappe fixiert ist;
- Fig. 10: eine explodierte Perspektivansicht eines Interdentalbürstenhalters;
- Fig. 11: eine im Vergleich zu Figur 10 um 90° gedrehte explodierte Perspektivansicht des Interdentalbürstenhalters;
- Fig. 12: eine Schnittdarstellung des in die Abdeckkappe eingesteckten Interdentalbürstenhalters;
- Fig. 13: eine Kombination aus Interdentalbürstenhalter und Abdeckkappe mit Führungselementen;
- Fig. 14: eine Schnittdarstellung quer zur Längsachse der Abdeckkappe.

Grundsätzlich sind in den Figuren gleiche Teile mit gleichen Bezugszeichen versehen.

### Wege zur Ausführung der Erfindung

Figur 1 zeigt einen Interdentalbürstenhalter in einer Frontansicht.

Der dargestellte Interdentalbürstenhalter 1 besteht aus einem zentralen Drehgelenk 4 in der Form eines Ringkörpers 401 mit einem zentralen Durchgang 4011. Der Ringkörper 401 hat zwei Arme 201, 202, die an verschiedenen, relativ zueinander verdrehbaren Halbschalen (siehe Fig. 2 und 10: Bezugszeichen 601, 602) angebracht sind. An dem freien Ende der Arme 201, 202 befindet sich jeweils eine Kupplung 1901 bzw. 1902, an der jeweils eine Interdentalbürste 301 bzw. 302 lösbar befestigt ist. Der Aussendurchmesser des Drehgelenks 4 (hier des Ringkörpers 401) wird mit DA bezeichnet und die gemeinsame Breite der parallel nebeneinander liegenden Arme 201, 202 ist mit BA angegeben.

Gemäss einer besonderen Ausführungsart ist die gemeinsame Breite BA der Arme 201, 202 geringer als der Aussendurchmesser DA des Drehgelenks. Vorzugsweise ist die Breite BA plus die zweifache Wandstärke der Seitenwand der Abdeckung maximal so gross wie der Aussendurchmesser DA des Drehgelenks bzw. Ringkörpers 401.

Gemäss einer besonderen Ausführungsart ist die Länge der Arme 201, 202 mindestens gleich gross wie der Aussendurchmesser DA des Drehgelenks.

Gemäss einer besonderen Ausführungsform der Erfindung erstrecken sich die an den Armen 201, 202 befestigten Interdentalbürsten, 202 in gleicher Richtung wie die Arme 201, 202.

Figur 2 zeigt den Interdentalbürstenhalter, wenn er in die Abdeckkappe 50 gesteckt ist. Der Ringkörper 401 ragt aus der Abdeckkappe 50 heraus und zwar im Wesentlichen vollständig. Nur ein kleiner Randbereich des Ringkörpers ist in der Abdeckkappe 50 versenkt.

Der Ringkörper 401 hat vorliegend die Form eines Torus. Die Dicke des Torus ist markiert mit DT und ist vorzugsweise kleiner als der Durchmesser DD des zentralen Durchgangs des Ringkörpers 401.

Gemäss einer besonderen Ausführungsart haben die Arme 201, 202 des Interdentalbürstenhalters 1 in der 0°-Stellung in der Abdeckkappe Platz und sind in der Abdeckkappe 50 vollständig versorgt.

Figur 3 zeigt eine Seitenansicht eines Interdentalbürstenhalters.

In der Darstellung ist der Interdentalbürstenhalter mit seinen beiden Armen 201, 202 zu sehen, die über ein Drehgelenk 401 verbunden sind. Ebenfalls ist zu sehen, dass die Arme 201, 202 an zwei verschiedenen Halbschalen 601, 602 des Ringkörpers 401 angebracht.

Die Zeichnung zeigt das Drehgelenk, wenn die beiden Arme 201, 202 in einem rechten Winkel zueinander stehen. Am distalen Ende eines Arms 201 ist eine Kupplung 1901zu sehen, die in der Art einer Bajonettkupplung, Steckkupplung oder Klemmkupplung für die Befestigung einer Interdentalbürste ausgelegt ist. Die andere Kupplung 1902 am anderen Arm 202 ist gleich ausgebildet.

In Figur 3 ist die Ringkörper-Spiegelebene eingezeichnet. Sie steht senkrecht zur Zeichenebene und halbiert gleichzeitig die Arme 201, 202 in Längsrichtung und den Ringkörper 401 quer zur Achse 7. Die Achse 7 stellt die geometrische Drehachse des Drehgelenks 4 dar. Um diese drehen sich die Arme 201, 202.

In der gezeigten Ausführungsform sind die Arme 201 und 202 gleich dick wie der Torus des Ringkörpers 401.

Figur 4 zeigt eine Schnittdarstellung eines Interdentalbürstenhalters in der Ringkörper-Spiegelebene (Schnitt A-A in Fig. 3).

In dieser Querschnittsansicht ist das zentrale Drehgelenk 4 des Interdentalbürstenhalters zu sehen, das die Form eines Ringkörpers 401 annimmt. Um den Ringkörper 401 herum sind die drehbaren Arme 201, 202 in der 90° Stellung positioniert.

Im Inneren des Ringkörpers 401 ist ein Rastmechanismus vorgesehen, der es erlaubt, die Arme 201, 202 in einer gewünschten Ausrichtung von mehreren möglichen Ausrichtungen zu positionieren. Zum Rastmechanismuss gehören gemäss einer bevorzugten Ausführungsart zwei Rastnasen 901, 902. Weiter gehört zum Rastmechanismus eine Führungsfläche 8, mit der die Rastnasen zusammenwirken. Die Führungsfläche 8 befindet sich hier innerhalb des Ringkörpers 401. In dieser Führungsfläche 8 befinden sich mehrere Rastvertiefungen 1101 - 1106, in die die Rastnasen 901, 902 einrasten können, um verschiedene Winkelpositionen der Arme 201, 202 zu definieren und zu fixieren. Gemäss einer besonderen Ausführungsart sind die Rastnasen 901, 902 in der Zeichnung im Wesentlichen diametral entgegengesetzt zueinander in Bezug auf die Achse 7 angeordnet.

Die Rastvertiefungen 1101 und 1102 sind zueinander um 90° versetzt in Bezug auf die Achse 7 des Ringkörpers 401. Die Rastvertiefung 1101 definiert die parallele (oder 0°) Stellung der Arme 201, 202.

Die Rastvertiefungen 1102 und 1103 sind zueinander um 45° versetzt in Bezug auf die Achse 7 des Ringkörpers 401. Das heisst, wenn die Rastnase von der Rastvertiefung in die Rastvertiefung gebracht wird, vergrössert sich der Winkel zwischen den beiden Armen und 203 um 45° auf insgesamt 135°.

Auch die Rastvertiefungen 1103 und 1104 sind zueinander um 45° versetzt in Bezug auf die Achse des Ringkörpers.

Dagegen sind die Rastvertiefungen 1101 und 1102 zueinander um 90° versetzt in Bezug auf die Achse des Ringkörpers. Das heisst, die Arme und 202 werden beim Wechsel von der Rastvertiefung zur Rastvertiefung um von der 0° Position (geschlossene bzw. parallele Stellung) in eine 90° Stellung versetzt.

Die erste Rastvertiefung 1101 ist bezüglich der Achse 7 diametral gegenüberliegend zur vierten Rastvertiefung 1104 angebracht. In der geschlossenen Stellung der Arme 201, 202 sind also die Rastnasen 901 und 902 in den Rastvertiefungen 1104 und 1101 positioniert. Beim Betätigen des Drehgelenks bewegen sich die Rastnasen 901 und 902 in die Rastvertiefungen 1101 und 1102.

Wie aus dieser Erläuterung klar wird, sind in einer fixierten Position der Arme immer gleichzeitig zwei Rastnasen in einer Rastvertiefung. Dies entspricht einer bevorzugten Ausführungsform der Erfindung.

Es ist natürlich denkbar, dass in einer fixierten Position der Arme nur eine Rastnase in einer Rastvertiefung einklickt.

Aus Figur 4 ist auch die besondere Ausführungsart der Erfindung erkennbar, die sich dadurch auszeichnet, dass der Transportbereich 1202 (gemessen auf der Führungslinie 10 gemäss Figur 5) mindestens viermal mal so lang ist wie eine einzelne Rastvertiefung 1103, 1104. Ebenfalls ist erkennbar, dass die Rastvertiefungen 1101 - 1106 gemäss einer besonderen Ausführungsart V-förmig sind.

Figur 5 veranschaulicht schematisch die Funktionsweise des Gelenkmechanismus. Die Figur zeigt im Prinzip einen Schnitt durch das Drehgelenk senkrecht zur Achse 7 des Drehgelenks. Die Achse 7 steht in Figur 5 senkrecht zur Zeichenebene und durchstösst diese im Zentrum des Ringkörpers 401. Die Ringkörper-Spiegelebene (siehe Figur 3 Bezugszeichen 5) entspricht im Prinzip der Zeichenebene.

Gemäss der Erfindung ist innerhalb des Drehgelenks, und im vorliegenden Fall innerhalb des Ringkörpers, eine Führungsfläche 8 vorhanden, die im vorliegenden Beispiel um das Zentrum des Ringkörpers herum verläuft. Es ist nicht nötig, dass die Führungsfläche eine umlaufend geschlossene Fläche bildet. Sie kann sich auch nur über einen Winkelbereich von 180° oder 135° oder 90° erstrecken.

Die Führungsfläche 8 ist in Figur 5 nur beispielhaft dargestellt und entspricht nicht den konkreten Ausführungsbeispielen in Figuren 4, 7, 10 und 11.

Die Führungsfläche 8 hat in der vereinfachten Darstellung der Figur 5 mehrere gerade Abschnitte. Es ist jedoch nicht zwingend für die Erfindung, dass die Abschnitte gerade sind oder dass sie in der Art einer Kante oder eines scharfen Übergangs aufeinander stossen.

Die Führungsfläche 8 weist mehrere (hier z.B. 4) Rastvertiefungen 1101 - 1104 auf, in welche die Rastnase 901 eingreifen kann. Eine Rastvertiefung zeichnet sich dadurch aus, dass die Rastnase 901 eine innerhalb der Ausdehnung der Rastvertiefung 1101, 1102 eindeutige Rastposition 1111, 1112 einnimmt. Wird die Rastnase seitlich aus dieser Rastposition 1111, 1112 hinaus gefahren, wird sie sich unter der Wirkung der federnden Lagerung 13 selbständig in die eindeutige Rastposition 1111, 1112 zurück bewegen. Dies bedeutet, dass es einen erheblichen Kraftaufwand braucht, um die Rastnase aus der Rastposition hinaus zu bringen. Damit wird sichergestellt, dass die Arme in der entsprechenden Rastposition verbleiben, insbesondere wenn es sich um eine Winkelstellung handelt, die zum Reinigen der Zähne benutzt wird.

Hier ist eine derartige Rastnase 901 gezeigt, die eine federnde Lagerung 13 aufweist und somit die Rastnase 901 gegen die Führungsfläche 8 drückt. Die federnde Lagerung 13 ist hier nur schematisch dargestellt.

Wenn an der ersten Halbschale 601 des Ringkörpers die Führungsfläche ausgebildet ist, dann ist an der zweiten Halbschale (nicht dargestellt) die federnde Lagerung 13 ausgebildet. Wenn die Halbschalen relativ zueinander verdreht werden, dann bewegt sich die federnde Lagerung entlang einer kreisbogenförmigen Führungslinie 10.

Weiter ist in der Figur 5 eine kreisbogenförmige Rastnasen-Referenzlinie 101 (gepunktete Kreislinie) dargestellt. Wenn die Spitze der Rastnase 901 auf dieser Rastnasen-Referenzlinie 101 ist, übt die federnde Lagerung eine bestimmte Federkraft f0 auf die Rastnase 901 aus.

Angenommen die federnde Lagerung ist so ausgebildet, dass die Federkraft proportional zur Auslenkung von einem bestimmten Referenzpunkt auf der Rastnasen-Referenzlinie 101 ist, dann ergibt sich folgendes: Wenn die Rastnase 901 sich in Radialrichtung 14 von der Rastnasen-Referenzlinie 101 weg in Richtung zum Zentrum 12 bewegt, reduziert sich die Spannung der federnden Lagerung 13 und die Federkraft nimmt ab. Wenn die Rastnase aus der Mitte der Rastvertiefung hinaus bewegt wird, weil das Drehgelenk gedreht wird, nimmt die Spannung der federnden Lagerung zu. Es muss also eine zunehmende Widerstandskraft überwunden werden. Solange die Rastnase innerhalb des Bereichs ist, der durch die Rastvertiefung eingenommen wird, wird die Rastnase sich stets in die durch den tiefsten Punkt der Rastvertiefung vorgegebene Position bewegen, wenn auf das Drehgelenk von aussen keine Drehkraft bzw. Gegenkraft ausgeübt wird.

Wird der Übergang zum Transportbereich 1201 überschritten, vergrössert sich der Abstand zwischen Führungsbahn 8 und Rastnasen-Referenzlinie 101 sukzessive. Weil sich die Rastnase 901 quasi auf einer schiefen Ebene befindet (weil die Tangente an die Führungsbahn 8 in einem Winkel ungleich 90° zur Radialrichtung 14, also der Kraftrichtung steht), wird die Rastnase hin zur Mitte des Transportbereichs gedrängt. Die Grösse des Winkels zwischen der lokalen Tangente an die Rastnasen-Referenzlinie 101 und der Tangente 102 an die Führungsbahn 8 ist ein Indikator dafür, wie stark die Rastnase 901 in eine Richtung entlang der Führungsbahn 8 (z.B. im Uhrzeigersinn, oder im Gegenuhrzeigersinn) gedrückt wird.

Die Führungsfläche 8 bildet zwischen zwei benachbarten Rastvertiefungen 1101 und 1102 einen Transportbereich 1201, der hier als gerade Strecke dargestellt ist. Der Transportbereich 1201 hat an seinen beiden Endbereichen jeweils einen instabilen Widerstandsbereich 1301, 1302. Zwischen den beiden Widerstandsbereichen 1301, 1302 befindet sich ein Mittenbereich 1303. In diesem ist der Winkel zwischen der Tangente an die Führungsbahn und der Tangente an die Rastnasen-Referenzlinie 101 relativ klein, insbesondere nicht grösser als 20° oder sogar nicht grösser als 10°.

Da im vorliegenden Beispiel der Transportbereich eine durchgehend ebene Fläche bildet, ist an der Fläche 1201 selbst nicht zu erkennen, welcher Teil des Transportbereichs 1201 einen instabilen Widerstandsbereich 1301, 1302 bildet.

Welcher Teil des Transportbereichs ein Widerstandsbereich 1301, 1302 im Sinn der Erfindung ist, ergibt sich aus dem Winkel zwischen der lokalen Tangente an die Rastnasen-Referenzlinie und der lokalen Tangente an die Führungsfläche. Die Orte, an denen die lokalen Tangenten ermittelt werden, ergeben sich durch den Radialstrahl, der vom Zentrum aus durch die Rastnasenspitze verläuft.

Ist der Winkel zwischen der Führungsbahn und der Tangente an die Rastnasen-Referenzlinie so gross, dass sich die Rastnase von allein weg von der Rastvertiefung bewegt, dann befindet sich die Rastnase im instabilen Widerstandsbereich 1301, 1302 des Transportbereichs 1201.

Gemäss einer besonderen Ausführungsart der Erfindung besteht im Widerstandsbereich ein lokaler Neigungswinkel von mindestens 10°. Der lokale Neigungswinkel ist durch den Differenzwinkel zwischen der lokalen Tangente an die Führungsfläche und der lokalen Tangente an die Rastnasen-Referenzlinie bestimmt.

Der Transportbereich zeichnet sich gemäss der Erfindung dadurch aus, dass es keine ausgeprägte Rastposition gibt. Im Transportbereich kann die Rastnase aufgrund der Reibung an der Führungsfläche an arbiträren Positionen stehen bleiben. Sie kann dann auch ohne grossen Kraftaufwand des Benutzers hin und her geschoben werden.

Einzig im Widerstandsbereich ergibt sich ein gewisser Kraftaufwand, wenn die Rastnase zum Ende des Transportbereichs hin verschoben wird.

Wenn in der Darstellung der Figur 5 die Rastnase 901 aus der Rastvertiefung 1101 im Gegenuhrzeigersinn hinaus zum Transportbereich 1201 bewegt wird, trifft sie als erstes auf den instabilen Widerstandsbereich 1301.

In der Abbildung ist auch der Anschlusswinkel 801 zu erkennen, der den Übergang zwischen dem Transportbereich 1201 und der Rastvertiefung 1101 beschreibt. Der Anschlusswinkel 801 entspricht dem Differenzwinkel zwischen der lokalen Tangente an die Rastnasen-Referenzlinie 101 und der Tangente 102 an die Führungsfläche 8 am Ende des Transportbereichs 1201.

Dieser Anschlusswinkel 801, der im vorliegenden Fall grösser 20° ist, ist ein Kriterium für den beschriebenen instabilen Widerstandsbereich.

In Figur 5 ist auch ersichtlich, dass - gemäss einer bevorzugten Ausführungsart der Erfindung - die Länge des Transportbereichs grösser ist als die Länge der Rastvertiefung. Dabei wird die Länge jeweils auf der Führungslinie 10 ermittelt. Die Länge der Rastvertiefung ergibt sich dadurch, dass ausgehend vom Zentrum je ein Radialstrahl durch die Endpunkte der Rastvertiefung gezogen wird und dass die Länge der Führungslinie bestimmt wird, die zwischen den beiden Radialstrahlen liegt. In analoger Weise wird die Länge des Transportbereichs dadurch ermittelt, dass ausgehend vom Zentrum15 des Drehgelenks je ein Radialstrahl durch die Endpunkte des Transportbereichs gezogen wird und dass die Länge der Führungslinie bestimmt wird, die zwischen den beiden Radialstrahlen liegt. In der Figur 5 sind die entsprechenden Schnittpunkte 1001, 1002 und 1003 markiert. Die Distanz zwischen den Schnittpunkten 1001 und 1002 ergibt die Länge des Transportbereichs und die Distanz zwischen den Schnittpunkten 1002 und 1003 ergibt die Länge der Rastvertiefung. Die Länge der Rastvertiefung wird als quasi im Winkelmass bestimmt (und nicht entlang der Führungsfläche).

Figur 6 veranschaulicht die Funktion des in Figur 5 dargestellten Drehgelenks. Auf der Abszisse (x-Achse) ist der Drehwinkel des Drehgelenks aufgetragen und auf der Ordinate (y-Achse) die Kontur der Führungsbahn 8 (durchgezogene Linie) relativ zur Rastnasen-Referenzlinie (gestrichelte Linie 101). Zusätzlich ist schematisch die Kraft im Uhrzeigersinn der Drehung als stichpunktierte Linie dargestellt.

Die Rastnasen-Referenzlinie 101 ist ein Kreis (bzw. ein Kreisbogen), ebenso die Führungslinie 10. Allerdings ist in Figur 6 der Kreis zu einer Geraden transformiert.

In der Abbildung ist die Rastnase 901 dargestellt, die auf der Führungsfläche 8 entlang einer Führungslinie 10 verschiebbar ist. Die Führungsfläche 8 weist Rastvertiefungen 1101, 1102 und einen Transportbereich 1201 auf. Weiter sind die instabilen Widerstandsbereiche, 1302 am Übergang zwischen dem Transportbereich und der benachbarten Rastvertiefung 1101 bzw. 1102 gezeigt. Die Rastnase 901 kann in die Rastvertiefungen 1101, 1102 einrasten und nimmt dann zwei definierte Rastpositionen 1111 bzw. 1112 ein (wobei die eine der Rastpositionen z.B. die 90° Stellung der Arme und die andere die 135° Stellung der Arme bildet).

Wenn die Rastnase 901 in der Rastposition 1111 ist, ist das Drehgelenk stabil in einer bestimmten Winkelstellung bzw. Armstellung fixiert. Dreht der Benutzer den einen Arm relativ zum anderen im Uhrzeigersinn, wird in der Darstellung der Figur 6 die Rastnase 901 nach rechts verschoben. In einer ersten Phase muss eine erhebliche Kraft aufgewendet werden, um die Rastnase 901 entlang der einen Seitenwand der z.B. v-förmigen Rastvertiefung 1101 nach oben zu bringen. Die aufgrund der federnden Lagerung 13 der Rastnase 901 besehende gelenkinterne Kraft F will die Rastnase 901 zur Rastposition 1111 zurück bringen. Diese Kraft wirkt im vorliegenden Fall entgegen dem Uhrzeigersinn und ist daher im negativen Bereich der Ordinate eingezeichnet.

Sobald die Rastnase 901 die Rastvertiefung 1101 verlässt, kommt sie in den instabilen Widerstandsbereich 1301 des Transportbereichs 1201. Weil hier der Anschlusswinkel grösser Null ist und in eine zur Seitenwand der Rastvertiefung entgegengesetzte Richtung zeigt, springt die gelenkinterne Kraft F auf einen positiven Wert, weil sie in Uhrzeigersinn zeigt. Die Rastnase 901 befindet sich quasi auf einer schiefen Ebene und wird weg von der Rastvertiefung 1101 und hin zum Mittenbereich 1303 des Transportbereichs 1201 gedrückt.

Aufgrund der Reibung zwischen Rastnase 901 und Führungsfläche 8 wird sich die Rastnase aber nicht von allein bis zur Mitte des Transportbereichs 8 bewegen. Vielmehr wird sie zum Stillstand kommen, sobald die Reibung grösser als die Kraft F ist. Dies kann z.B. dann der Fall sein, wenn der Differenzwinkel kleiner 10° wird. Dreht der Benutzer am Gelenk, kann er es relativ frei hin und her bewegen, ohne dass eine Rastposition auftritt und ohne dass er eine erhebliche Kraft aufwenden muss.

Kommt die Rastnase 901 in die Nähe des gegenüberliegenden Endbereichs des Transportbereichs 8, beginnt die gelenkinterne Kraft F gegen den Uhrzeigersinn zu wirken. Das ist im Diagramm der Figur 6 daraus ersichtlich ist, dass die Kraft F im negativen Bereich (d.h. Kraft im Gegenuhrzeigersinn) liegt. Nun muss der Benutzer einen spürbaren Widerstand überwinden, um die Arme weiter zu bewegen und die Rastnase 901 in den Bereich der Rastvertiefung 1102 zu bringen. Wenn die Rastnase 901 auf die schräge Seitenwand der v-förmigen Rastvertiefung 1102 kommt, springt die gelenkinterne Kraft F auf einen positiven Wert (Uhrzeigersinn) und treibt die Rastnase 901 in die Rastposition 1112.

Wie aus dieser Erläuterung klar wird, spürt der Benutzer beim Betätigen des Drehgelenks einen Widerstand bevor der Transportbereich verlassen wird und die Rastnase in die Rastvertiefung einschnappen kann.

Die Widerstandsbereiche, 1302 dienen also dazu, die Rastnase 901 weg von der Rastvertiefung 1102 in Richtung zur Mitte des Transportbereichs zu treiben.

In Figur 7 wird das Drehgelenk im Querschnitt parallel zur Ringkörper-Spiegelebene gezeigt. Die Schnittebene der Figur 7 ist in Richtung der Achse 7 des Drehgelenks leicht versetzt.

Die Arme 201, 202 nehmen eine Stellung ein, in der sie diametral nach aussen stehen (180° Stellung). Dies ist in der vorliegenden Ausführungsform die Endstellung der Arme. Gemäss einer besonderen Ausführungsart der Erfindung ist ein Freiraum 21 vorhanden. Dieser ist gemäss der Erfindung im Inneren des Drehgelenks vorgesehen. Im vorliegenden Beispiel ist er im Inneren der zweiten Halbschale 602 ausgebildet. Der Freiraum 21 bildet also im Inneren des Ringkörpers einen Hohlraum und dieser ist im vorliegenden Beispiel radial nach aussen gerichtet offen.

An der ersten Halbschale 601 ist ein Eingreifelement 22 vorgesehen, das in den Freiraum 21 hineingreift. Das Eingreifelement 22 ist ein blockartiges Element, dessen Ausdehnung in Umfangsrichtung des Drehgelenks viel kleiner ist als die Ausdehnung des Freiraums 21. Somit kann sich das Eingreifelement 22 im Freiraum 21 hin und her bewegen entsprechend dem zulässigen Winkelbereich des Drehgelenks.

Entsprechend einer besonderen Ausführungsart ragt das Eingreifelement 21 in radialer Richtung nach ihnen (d.h. zur geometrischen Drehachse des Drehgelenks) von der ersten Halbschale 601 ab. Der Freiraum 21 definiert und begrenzt den Winkelbereich, über den die Arme 201, 202 sich maximal bewegen (öffnen und schliessen) können.

Der Freiraum 21 erstreckt sich kreisbogenförmig von einem ersten Endanschlag 2101 zu einem zweiten Endanschlag 2102. Die Länge des Freiraums 21 in Umfangsrichtung abzüglich der Breite des Eingreifelements 22 in Umfangsrichtung ergibt den zugelassenen Winkelfreiraum des Drehgelenks.

Die Rastnasen 901, 902 sind an der ersten Halbschale 601 gelagert und zeigen gemäss einer besonderen Ausführungsart der Erfindung in radialer Richtung zum Zentrum des Drehgelenks.

Indem sowohl die Rastnasen 901, 902 als auch das Eingreifelement an der selben Halbschale ausgebildet sind, resultiert eine grosse Freiheit bei der Gestaltung und Ausdehnung des Freiraums 21.

Gemäss einer besonderen Ausführungsart der Erfindung ist in Figur 7 das Eingreifelement 22 unmittelbar benachbart zu einer der Rastnasen 901 platziert. Beispielsweise befinden sich Eingreifelement 22 und Rastnase 901 in zwei Positionen die azimutal um nicht mehr als 30° zueinander versetzt sind.

Figur 8 zeigt nochmals die Kombination aus Interdentalbürstenhalter und Abdeckkappe. Der Ringkörper des Interdentalbürstenhalters 1 hat einen zentralen Durchgang 4011. Der Interdentalbürstenhalter 1 ist in der Einstecköffnung der länglichen Abdeckkappe 50 positioniert. Die Abdeckkappe 50 hat eine Länge (Längsrichtung 502), die mindestens etwa doppelt so gross ist wie die Breite (Querrichtung 501). Die Dicke der Abdeckkappe 50 (nicht dargestellt) ist über die Längsrichtung 502 der Abdeckkappe 50 vorzugsweise konstant. An dem der Einstecköffnung 503 gegenüberliegenden Längsende ist die Abdeckkappe 50 halbreisförmig abgerundet. Dadurch ist sie leicht in ein Etui oder eine kleine Aufbewahrungstasche einführbar.

Der Ringkörper des Interdentalbürstenhalters sitzt mittig in der Einstecköffnung 503. Der Durchmesser des Ringkörpers 401 ist im Wesentlichen gleich gross wie die Breite der Abdeckkappe. Weil der Interdentalbürstenhalter somit in Querrichtung nicht seitlich über die Abdeckkappe vorsteht, ist die Gefahr reduziert, dass die Abdeckkappe 50 beim Transport versehentlich vom Interdentalbürstenhalter abgestreift wird.

Gemäss einer besonderen Ausführungsart hat die Seitenwand 504 der Abdeckkappe 50 im Bereich der Einstecköffnung 503 einen konkaven Rand 506. Der Rand 506 ist z.B. kreisbogenförmig und hat einen Krümmungsradius der mindestens gleich gross oder grösser ist wie der Krümmungsradius des Ringkörpers 401 bei der Ringkörper-Spiegelebene. Im vorliegenden Beispiel ist der Krümmungsradius des konkaven Rands etwa viermal so gross wie der Krümmungsradius des Ringkörpers.

In der Figur 9 ist die Kombination zu sehen, wenn der Interdentalbürstenhalter 1 nur mit einem Arm in der Abdeckkappe steckt. Der Benutzer kann die Interdentalbürste dadurch führen, dass er die Abdeckkappe 50 in den Fingern hält. Die Abdeckkappe 50 bietet mit ihrer Seitenwand 504 eine grösseren und noch bequemeren Griff als der Ringkörper 401.

An dieser Stelle wird bereits darauf hingewiesen, dass am Arm 202 ein Rastmittel in Form eines vorstehenden Noppen 2012 vorhanden ist, das mit einem Rastmittel im Inneren der Abdeckkappe zusammenwirken kann, um den Arm in der Abdeckkappe zu stabilisieren. Im vorliegenden Beispiel ist das Rastmittel 2012 ein kuppenartiger Vorsprung seitlich am Arm 202. Der Vorsprung steht in einer Richtung vor, die parallel zur Achse des Drehgelenks steht.

Weil auch am anderen Arm, der in Figur 9 in der Abdeckkappe steckt, ein solches Rastmittel vorgesehen ist, wird der Interdentalbürstenhalter bereits schon mit einem Arm in der Abdeckkappe stabil und zuverlässig gehalten.

In Figur 10 ist eine bevorzugte Ausführungsform der Erfindung gezeigt. Die beiden ringförmigen Halbschalen 601, 602 sind mit ihrer Innenseite nach oben dargestellt. Der Ringkörper wird dadurch hergestellt, dass die eine Halbschale um die Längsachse des Arms um 180° gedreht und dann auf die andere Halbschale geklippt wird. Somit besteht der Interdentalbürstenhalter entsprechend einer besonderen Ausführungsart aus zwei separaten Stücken. Jedes Stück (Halbschale mit angeformtem Arm) ist vorzugsweise ein Kunststoffspritzgussteil. Jede der Halbschalen bildet also einen Toroid-artigen Körper.

Die zweite Halbschale 602 zeigt innenliegende Elemente (d.h. Elemente, die innen im Ringkörper verborgen sind) wie eine Führungsfläche mit Rastvertiefungen, 1102, 1103 und mit Transportbereichen, 1202.

An der ersten Halbschale 601 sind im Profil hakenförmige Ringsegmente 1601, 1602, 1603, 1604 vorgesehen, die in Richtung der Achse 7 über die Ringkörper-Spiegelebene (vgl. Figur 3) hinausragen. Die Ringsegmente 1601, 1602, 1603, 1604 sind in Umfangsrichtung voneinander beabstandet. Die Ringsegmente dienen zum Verkoppeln der beiden Halbschalen 601, 602. Die andere bzw. zweite Halbschale 602 hat ihrerseits rippenförmige Ringsegmente 1701, 1702, 1703, 1704. die in radialer Richtung vom Zentrum (vgl. Figur 5) des Ringkörpers aussenseitig an der Wand der Halbschale vorgesehen sind. Die rippenförmigen Ringsegmente 1701, 1702, 1703, 1704 befinden sich im Bereich der Ringkörper-Spiegelebene und sind derart angeordnet, dass sie mit den hakenförmigen Ringsegmenten 1601 - 1604 zusammenwirken können. Die hakenförmigen Ringsegmente können also die rippenförmigen Ringsegmente hintergreifen und festklammern. Die Art der Verkopplung der beiden Halbschalen 601, 602 erlaubt eine Verdrehung der Halbschalen relativ zueinander.

Entsprechend einer besonderen Ausführungsart der Erfindung sind die hakenförmigen Ringsegmente 1601, 1602, 1603, 1604 an einer bezüglich des Zentrums des Ringkörpers aussenliegenden Wand der Halbschale 601 vorgesehen. Mit "aussenliegend" ist gemeint, dass diese Wand weiter weg liegt vom Zentrum als die den zentralen Durchgang definierende "innenliegende" Wand des Ringkörpers. Die rippenförmigen Ringsegmente 1701, 1702, 1703, 1704 sind an einer bezüglich des Zentrums des Ringkörpers aussenliegenden Wand der Halbschale. 602.

In der Mitte des der Halbschalen 601, 602 kann man den zentralen Durchgang 4011 des Ringkörpers erkennen.

Die Rastnasen 901, 902 interagieren mit der Führungsfläche 8, wenn die beiden Halbschalen 601, 602 miteinander gekoppelt sind. Es ist zudem erkennbar, dass gemäss einer besonderen Ausführungsart der Erfindung die Führungsfläche 8 in axialer Richtung (vgl. Achse 7 in Figur 3) versetzt ist gegenüber dem Freiraum und dem Eingriffelement 22.

Die Arme 201, 202 besitzen jeweils an einem Ende eine Kupplung 1901, 1902 für das auswechselbare Anbringen von Interdentalbürsten. Diese Kupplungen können verschiedene Formen haben, beispielsweise im Sinn einer Bajonett-, einer Steck- oder einer Klemmkupplung, um eine Interdentalbürste zu befestigen.

Figur 11 zeigt die in Figur 10 dargestellten Teile um 90° gedreht.

An der zweiten Halbschale 602 ist der bogenförmige Freiraum 21 mit zwei Endanschlägen, 2102 gezeigt. Der Freiraum 21 ist an der innenliegenden Wand 6022 der Halbschale 602 vorgesehen. Die innenliegende Wand 6022 definiert bzw. begrenzt den zentralen Durchgang 4011 des Ringkörpers.

Auf der ersten Halbschale 601 ist ein blockartiges Eingreifelement 22 zu erkennen. Es steht in raidaler Richtung (bezogen auf die geometrische Achse 7 des Drehgelenks) nach innen vor. Wenn die beiden Halbschalen 601, 602 gekoppelt sind, ragt das Eingreifelement in den Freiraum. Aus dieser Erläuterung wird klar, dass der Freiraum und das Eingreifelement geschützt im inneren des Toroid-artigen Körpers des Drehgelenks sind.

In der Figur 11 ist ein stangenförmiges Element 18 gezeigt, das an seinem einen Ende 1802 an der Halbschale 601 verankert ist. Das andere Ende des stangenförmigen Elements ist ein freies Ende 1801. An dem freien Ende 1801 ist die Rastnase 901 ausgebildet. Weil das stangenförmige Element 1801 in einem gewissen Ausmass elastisch verformbar (insbesondere biegbar) ist, stellt es für die Rastnase 901 eine federnde Lagerung dar (im Sinn einer konkreten konstruktiven Ausgestaltung der schematischen Figur 5). Die federnde Lagerung der Rastnasen sorgt dafür, dass diese gegen die Führungsfläche gedrückt werden.

Figur 12 zeigt einen Querschnitt des Interdentalbürstenhalters in einer Ebene senkrecht zur Ringkörper-Spiegelebene.

Der Ringkörper 401 des Interdentalbürstenhalters ist außerhalb der Abdeckkappe 50 positioniert, während der Arm 201 in der Abdeckkappe 50 steckt. Die geometrische Achse 7 stellt die Drehachse des Drehgelenks dar. Des Weiteren ist die Dicke DT des Torus-artigen Körpers (Ringkörper 401) zu sehen, die im Wesentlichen der Dicke der Abdeckkappe 50 enspricht. Die Dicke DT des Ringkörpers ist in Richtung der Achse 7 gemessen.

Gemäss einer besonderen Ausführungsart der Erfindung ist die Dicke DT im Wesentlichen gleich wie die Dicke des Innenraums der Abdeckkappe.

Weiter ist aus Figuren 12,13 und 14 erkennbar, dass die Halbschale 602 eine innenliegende Wand 6022 (die der Achse 7 zugewandt ist) und eine aussenliegende Wand 6021 hat (die der Achse 7 abgewandt ist). Ebenfalls ist zu erkennen, dass der Ringkörper einen geschlossenen Innenraum hat, in welchem die erfindungsgemässen Elemente wie Rastnase und Führungsfläche verborgen sind.

Gemäss einer besonderen Ausführungsart der Erfindung sind an einer Innenseite der Abdeckkappe für jeden Arm 201, 202 Führungselemente 508, 509, 510 gebildet. Im vorliegenden Beispiel sind die Arme 201, 202 im Querschnitt senkrecht zu ihrer Längsachse kreisförmig. Die Führungselemente 508, 509, 510 sind beim vorliegenden Ausführungsbeispiel Rinnen, die in Längsrichtung der Abdeckkappe 50 verlaufen. Die beiden Führungselemente 508, 509, die für einen Arm vorgesehen sind, liegen einander direkt gegenüber bezüglich der Dickenrichtung der Abdeckkappe 50. Der Innenraum der Abdeckkappe 50 ist neben den Rinnen etwas weniger dick als der Durchmesser eines Arms. Im Bereich der Rinnen ist die Dicke im Wesentlichen so gross wie der Durchmesser eines Arms. Der im Querschnitt äusserste Bereich des Arms steht quasi vor bezüglich einer Ebene, die parallel zur Seitenwand der Abdeckkappe ist. Dieser Bereich des Arms greift somit in die Rinnen ein. Somit bilden die Rinnen zwei bezüglich des Arms diametral gegenüberliegende Führungselemente 508, 509 für den Arm 201. Der Arm 201 wird auf diese Weise quer zur Längsrichtung der Abdeckkappe stabil gehalten bzw. geführt.

Weiter hat jeder Arm zwei Rastelemente z.B. in Form von vorstehenden Noppen 2011, 2012. Die Noppen 2011, 2012 stehen in einer Richtung parallel zur Achse 7 vor. An der Innenwand der Abdeckkappe sind Vertiefungen 5011, 5012 vorgesehen. Diese sind derart platziert, dass die Noppen 2011, 2012 in die Vertiefungen 5011, 5012 einrasten können, wenn der Interdentalbürstenhalter in der Zielposition in der Abdeckkappe sitzt.

In der Figur 12 ist zudem eine der Vertiefungen 5013 für den zweiten Arm zu sehen.

Beim konkaven Rand 506 ist der Innenraum der Abdeckkappe 50 erweitert. Die Wandstärke der Seitenwand 504 ist infolgedessen etwas verjüngt zum konkaven Rand 506 hin, wie aus Figur 12 ersichtlich ist. Dies hat den Vorteil, dass der Ringkörper in die Öffnung der Abdeckkappe eintauchen kann und dass er in der Zielposition, das heisst wenn die Noppen 2011, 2012 in die Vertiefungen 5011, 5012 einrasten, der Ringkörper seitlich eingeklemmt ist und damit stabil gehalten ist. Der äusserste Bereich des kreisförmigen Querschnitts des Arms bildet einen Vorsprung, der in das erste Führungselement (Rinne) eingreifen kann, so dass eine Längsführung und entsprechende Fixierung für den Arm resultiert.

Aus den obigen Ausführungen ergibt sich, dass im Sinn einer besonderen Ausführungsart der Erfindung an einer Innenseite der Abdeckkappe ein erstes Führungselement 508, 509 und an dem einen Arm des Interdentalbürstenhalters ein zweites Führungselement (in Form des äussersten Bereichs des kreisförmigen Querschnitts) vorhanden ist, wobei die beiden Führungselemente derart ausgebildet sind, dass der Arm beim Einschieben in die Abdeckkappe eine lineare Führung in Längsrichtung 502 der Abdeckkappe 50 erhält.

In Figur 13 ist eine Draufsicht auf eine Abdeckkappe aus transparentem Kunststoff gezeigt. Die rinnenförmigen Führungselemente 508, 510 befinden sich an der Innenseite der Abdeckkappe, sind im vorliegenden Beispiel aber wegen der Transparenz des Materials der Abdeckkappe 50 von aussen sichtbar. Ebenfalls sind die innen an der Seitenwand 504 vorhandenen Vertiefungen 5012, 5013 dargestellt. Die Vertiefungen 5012, 5013 sind auf bzw. in den Führungselementen 508, 510 platziert.

Der besseren Lesbarkeit der Figur 13 wegen sind die Arme und die Interdentalbürsten in der Abdeckkappe nicht dargestellt

Die Ausführungsbeispiele können in vielfältiger Weise abgewandelt werden.

Die Merkmale der Abdeckkappe können unabhängig von dem Interdentalbürstenhalter, der ein Drehgelenk in Form eines Ringkörpers hat, verwendet werden.

Die Merkmale der inneren Endbgegrenzer (Freiraum, Eingreifelement) des Drehgelenks können unabhängig von der Abdeckkappe verwendet werden. Ebenfalls können sie unabhängig von der Verwendung eines Ringkörpers benutzt werden.

Die Arme können im Querschnitt auch quadratisch sein. Wenn die Ausrichtung des quadratischen Querschnitts derart ist, dass zwei gegenüberliegende Ecken des Querschnitts in die Rinnen (Führungselemente) in der Abdeckkappe eingreifen, kann die Abdeckkappe sowohl für quadratische als auch für kreisförmige Armquerschnitte verwendet werden.

Der Ringkörper kann anstelle eines zentralen Durchgangs auch eine den Durchgang verschliessende Materialplatte haben. Die Materialplatte ist z.B. in der Ringkörper-Spiegelebene angeordnet. Der Ringkörper hat dann von beiden Seiten betrachtet in der Draufsicht eine Vertiefung, die das Halten des Ringkörpers zwischen den Fingerspitzen unterstützt.

Der Ringkörper kann z.B. eine achteckige Aussenform haben. Jede Halbschale hat dann ebenfalls eine achteckige Aussenform. Wird die Halbschale gegenüber der anderen um 45° gedreht, passen die achteckigen Formen der Halbschalen wieder aufeinander. In jeder 45° Rastposition (oder in jedem Vielfachen von 45°) des Drehgelenks hat der Ringkörper wieder eine achteckige Aussenform.

Die Abdeckkappe hat in den oben beschriebenen Ausführungsbeispielen einen boxartigen Innenraum. Die Abdeckkappe kann aber auch einen konturierten Innenraum haben, das heisst, einen Innenraum, dessen Kontur an die Kontur der Arme des Interdentalbürstenhalters angepasst ist. Wird die Kontur weitgehend an die Arme angepasst, können Führungselemente in Form von Rinnen weggelassen werden.

Die Führungselemente, welche an im Innenraum der Abdeckkappe vorgesehen sind, können auch Rippen sein. Entsprechend können die Führungselemente an den Armen auch Rinnen oder Vertiefungen sein.

Die Rastnasen können statt v-förmig auch rundlich sein im Bereich, in dem sie mit der Führungsbahn in Kontakt kommen.

### Liste der Bezugszeichen

- 1: Interdentalbürstenhalter
- 4: Drehgelenk
- 5: Ringkörper-Spiegelebene
- 7: Achse
- 8: Führungsfläche
- 10: Führungslinie
- 13: federnde Lagerung
- 14: Radialrichtung
- 15: Zentrum
- 18: stangenförmiges Element
- 21: Freiraum
- 22: Eingreifelement
- 50: Abdeckkappe
- 101: Rastnasen-Referenzlinie
- 102: Tangente
- 201,202: Arm
- 301, 302: Interdentalbürste
- 401: Ringkörper
- 501: Querrichtung
- 502: Längsrichtung
- 503: Einstecköffnung
- 504: Seitenwand
- 506: konkaver Rand
- 508, 509, 510: Führungselement
- 601,602: Halbschale
- 801: Anschlusswinkel
- 901, 902: Rastnase
- 1001, 1002, 1003: Schnittpunkte
- 1101 - 1106: Rastvertiefung
- 1111, 1112: Rastpositionen
- 1201, 1202: Transportbereich
- 1301, 1302: Widerstandsbereich
- 1303: Mittenbereich
- 1601 - 1604: hakenförmiges Ringsegment
- 1701 - 1704: rippenförmiges Ringsegment
- 1801: freies Ende
- 1802: Ende
- 1901, 1902: Kupplung
- 2011,2012: Noppen
- 2101,2102: Endanschlag
- 4011: zentraler Durchgang
- 5011, 5012, 5013: Vertiefung
- 6021: aussenliegende Wand
- 6022: innenliegende Wand
- BA: Breite der Arme
- DA: Aussendurchmesser
- DD: Innendurchmesser
- DT: Dicke

## Patentansprüche

1. Interdentalbürstenhalter (1) mit zwei Armen (201, 202), die über ein Drehgelenk (4) miteinander verbunden sind, wobei
a) das Drehgelenk zwei Halbschalen (601, 602) hat, die miteinander mechanisch verdrehbar um eine geometrische Drehachse (7) des Drehgelenks gekoppelt sind;
b) ein erster Arm der beiden Arme (201, 202) an der ersten Halbschale und ein zweiter Arm der beiden Arme (201, 202) an der zweiten Halbschale fixiert ist;
c) in der ersten Halbschale (601) eine Führungsfläche (8) und in der zweiten Halbschale (602) eine Rastnase (901, 901) derart angebracht sind, dass die Rastnase (901, 902) entlang der Führungsfläche (8) auf einer Führungslinie (10) verschiebbar ist und dabei in mindestens zwei voneinander distanzierten Rastpositionen (1101, 1102), die durch Rastvertiefungen (1101, 1102, 1103, 1104) in der Führungsfläche (8) gebildet sind, einrasten kann,
**dadurch gekennzeichnet, dass**
d) die Führungsfläche (8) zwischen zwei benachbarten Rastvertiefungen (1101, 1102; 1102, 1103) einen Transportbereich (1201; 1202) hat,
e) und dass der Transportbereich (1201) angrenzend an die Rastvertiefungen (1101, 1102) je einen instabilen Widerstandsbereich (1301, 1302) hat, der die Rastnase (9) weg von der Rastvertiefung (1101, 1103) und in Richtung hin zu einer Mitte (14) des Transportbereichs (1201) treibt.

2. Interdentalbürstenhalter nach Anspruch 1, **dadurch gekennzeichnet, dass** das Drehgelenk (4) einen Toroid-artigen Gelenkkörper, insbesondere einen Ringkörper (401) hat und die Arme (201, 202) in einer durch den Toroid-artigen Gelenkkörper, insbesondere den Ringkörper (401) definierten Toroid-Spiegelebene bzw. Ringkörper-Spiegelebene (5) um eine geometrische Achse (7) des Toroids bzw. Ringkörpers (401) herum drehbar sind.

3. Interdentalbürstenhalter nach einem der vorhergehenden Ansprüche, **dadurch gekennzeichnet, dass** der Transportbereich (1201, 1202, 1203, 1204) gemessen auf der Führungslinie (10) mindestens zweimal so lang, insbesondere mindestens viermal mal so lang, ist wie die Rastvertiefung (1101, 1102) ist.

4. Interdentalbürstenhalter nach einem der vorhergehenden Ansprüche, **dadurch gekennzeichnet, dass** die Rastvertiefungen (1101, 1102, 1103, 1104) V-förmig sind und dass der Transportbereich (1201, 1202, 1203, 1204) insbesondere geradlinig ist.

5. Interdentalbürstenhalter nach einem der vorhergehenden Ansprüche, **dadurch gekennzeichnet, dass** der Widerstandsbereich (1301, 1302) dadurch gebildet ist, dass der Transportbereich (8) mit einem Anschlusswinkel grösser 0° bezüglich einer Rastnasen-Referenzlinie (101) an eine Rastvertiefung (1101, 1102) anschliesst, insbesondere dass der Anschlusswinkel (801) mindestens 10°, besonders bevorzugt mindestens 20° beträgt.

6. Interdentalbürstenhalter nach einem der vorhergehenden Ansprüche, **dadurch gekennzeichnet, dass** die Rastnase (9) eine elastisch federnde Lagerung (13) hat, so dass sie gegen die Führungsfläche (8) gedrückt wird.

7. Interdentalbürstenhalter nach einem der vorhergehenden Ansprüche, **dadurch gekennzeichnet, dass** die Führungsfläche (8) nicht mehr als sechs Rastvertiefungen (1101, 1102, 1103, 1104, 1105, 1106) hat und dass mit diesen Rastvertiefungen vier Winkelpositionen des Drehgelenks definiert sind, insbesondere eine Winkelposition bei 0°, eine bei 90°, eine bei 135° und eine bei 180°.

8. Interdentalbürstenhalter nach einem der vorhergehenden Ansprüche, **dadurch gekennzeichnet, dass** das Drehgelenk (4) zwei Rastnasen (901, 902) hat, wobei die Rastnasen (901, 902) insbesondere in einer diametral versetzten Position am Drehgelenk sind.

9. Interdentalbürstenhalter nach einem der vorhergehenden Ansprüche, **dadurch gekennzeichnet, dass** zum verdrehbaren Koppeln der Halbschalen (601, 602) die eine der beiden Halbschalen mindestens ein im Querschnitt hakenförmiges Ringsegment (1601, 1602, 1603, 1604) und die andere der beiden Halbschalen mindestens ein im Querschnitt rippenförmiges Ringsegment (1701, 1702, 1703) hat.

10. Interdentalbürstenhalter nach einem der vorhergehenden Ansprüche, **dadurch gekennzeichnet, dass** die Führungsfläche (8) vom Zentrum (15) des Ringkörpers (401) weg gerichtet ist, insbesondere im Wesentlichen radial nach aussen gerichtet ist, und dass die Rastnase (901, 902) zum Zentrum (15) des Ringkörpers (401) hin gerichtet ist.

11. Interdentalbürstenhalter nach dem vorhergehenden Ansprüche, **dadurch gekennzeichnet, dass** die Führungsfläche (8) an einer im Ringkörper (401 innenliegenden Innenwand gebildet ist, die den zentralen Durchgang (4011) begrenzt, und dass die Führungsfläche (8) in radialer Richtung bezüglich des Ringkörpers (401) nach aussen gerichtet offen ist.

12. Interdentalbürstenhalter nach einem der vorhergehenden Ansprüche, **dadurch gekennzeichnet, dass** die Arme (201, 202) derart am Ringkörper angebracht sind, dass sie bei einer 0° Position parallel nebeneinander in einer Ringkörper-Spiegelebene liegen.

13. Interdentalbürstenhalter nach einem der vorhergehenden Ansprüche, **dadurch gekennzeichnet, dass** die Arme (201, 202) an einem vom Ringkörper abgewandten Ende eine Kupplung (1901, 1902) zum Befestigen einer Interdentalbürste (301, 302) haben, insbesondere, dass die Kupplung (1901, 1902) in der Art einer Bajonettkupplung, einer Steckkupplung oder einer Klemmkupplung ausgebildet ist.

14. Interdentalbürstenhalter mit zwei Armen (201, 202), die über ein Drehgelenk (4) miteinander verbunden sind, insbesondere nach einem der vorhergehenden Ansprüche, wobei
a) das Drehgelenk (4) zwei Halbschalen (601, 602) hat, die miteinander mechanisch verdrehbar um eine geometrische Achse (7) gekoppelt sind;
b) der erste der beiden Arme (201) an der ersten Halbschale (601) und der zweite der beiden Arme (202) an der zweiten Halbschale (602) fixiert ist;
**dadurch gekennzeichnet, dass**
c) an der ersten Halbschalen ein bogenförmig um ein Zentrum des Ringkörpers verlaufender Freiraum (21) mit zwei Endanschlägen (2101, 2102) vorhanden ist
d) und an der anderen Halbschale ein Eingreifelement ausgebildet ist, das in den bogenförmigen Freiraum ragt.

15. Interdentalbürstenhalter nach dem vorhergehenden Anspruch, **dadurch gekennzeichnet, dass** der Freiraum (21) sich über einen Halbkreis erstreckt und einerseits eine 0°-Stellung der Arme und andererseits eine 180°-Stellung der Arme definiert.

16. Interdentalbürstenhalter nach einem der vorhergehenden Ansprüche, **dadurch gekennzeichnet, dass** der Freiraum (21) an einer im Ringkörper innenliegenden Innenwand gebildet ist, die den zentralen Durchgang (4011) begrenzt, und in radialer Richtung bezüglich des Ringkörpers nach aussen gerichtet offen ist.

17. Kombination aus Interdentalbürstenhalter (1) nach einem der vorhergehenden Ansprüche und einer Abdeckkappe (50), wobei die Arme (201, 202) in einer 0°-Stellung in eine Einstecköffnung der Abdeckkappe einsteckbar sind und infolgedessen in der Abdeckkappe untergebracht sind, derart dass ein überwiegender Teil des Drehgelenks (4) ausserhalb der Abdeckkappe (50) liegt.

18. Kombination nach einem der vorhergehenden Ansprüche, **dadurch gekennzeichnet, dass** die Abdeckkappe (50) en der Einstecköffnung eine Seitenwand mit einem konkaven Rand (503) hat, der zumindest näherungsweise einen Verlauf des Drehgelenkkörpers (401) übernimmt.

19. Kombination nach einem der vorhergehenden Ansprüche, **dadurch gekennzeichnet, dass** an einer Innenseite der Abdeckkappe ein erstes Führungselement (508, 509) vorhanden ist, oder an dem einen Arm des Interdentalbürstenhalters ein zweites Führungselement vorhanden ist, wobei das erste Führungselement oder das zweite Führungselement derart ausgebildet sind, dass der Arm (201, 202) beim Einschieben in die Abdeckkappe (50) eine lineare Führung in Richtung einer Einsteckbewegung erhält.

20. Kombination nach einem der vorhergehenden Ansprüche, **dadurch gekennzeichnet, dass** ein Rastmittel vorhanden ist, das den Arm in der eingesteckten Position in der Rastkappe festhält.
